# EUROPÄISCHE PATENTANMELDUNG

(11) **EP 4 592 473 A1**
(43) Veröffentlichungstag der Anmeldung: **30.07.2025**
(21) Anmeldenummer: 25153490.5
(22) Anmeldetag: 23.01.2025
(51) Int. Cl.: E04F 21/00

(54) **VORRICHTUNG ZUM MONTIEREN UND/ODER POSITIONIEREN EINER ZARGE UND VERFAHREN ZUM MONTIEREN UND/ODER FESTLEGEN DER VORRICHTUNG AN DIE ZARGE**

(30) Priorität: 23.01.2024 DE 102024101870
(71) Anmelder: Stauf Design aus Holz GmbH, 53819 Neunkirchen-Seelscheid (DE); Adolf Würth GmbH & Co. KG, 74653 Künzelsau (DE)
(72) Erfinder: Hildebrandt, Andreas, 22946 Trittau (DE); Krüger, Robert, 22946 Trittau (DE)
(74) Vertreter: DTS Patent- und Rechtsanwälte PartmbB

(57) **Zusammenfassung**

Die vorliegende Erfindung betrifft eine Vorrichtung (100) zum Montieren und/oder Positionieren einer Zarge (102) in einer Wandöffnung und/oder in einer Maueröffnung, umfassend:
- einen ersten Festlegungsabschnitt (104) zum lösbaren Festlegen der Vorrichtung (100) an der Zarge (102); und
- einen zweiten Festlegungsabschnitt (106) zum lösbaren Festlegen der Vorrichtung (100) an der Zarge (102); wobei
an dem ersten Festlegungsabschnitt (104) ein erstes Eingriffselement (108) positioniert ist zum Eingreifen in einen ersten Nutabschnitt (110) der Zarge (102) im festgelegten Zustand und wobei an dem zweiten Festlegungsabschnitt (106) ein zweites Eingriffselement (112) positioniert ist zum Eingreifen in einen zweiten Nutabschnitt (114) der Zarge (102) im festgelegten Zustand, so dass die Zarge (102) in der Wandöffnung und/oder in der Maueröffnung im festgelegten Zustand mittels der Vorrichtung (100) montierbar und/oder positionierbar ist.

Ferner betrifft die vorliegende Erfindung ein Verfahren zum Montieren und/oder Festlegen einer Vorrichtung (100) an eine Zarge (102), wobei die Vorrichtung (100) zum Montieren und/oder Positionieren der Zarge (102) in einer Wandöffnung und/oder einer Maueröffnung konfiguriert ist.

## Beschreibung

Die vorliegende Erfindung betrifft eine Vorrichtung zum Montieren und/oder Positionieren einer Zarge in einer Wandöffnung und/oder in einer Maueröffnung.

Zudem betrifft die vorliegende Erfindung ein Verfahren zum Montieren und/oder Festlegen einer Vorrichtung an eine Zarge, wobei die Vorrichtung zum Montieren und/oder Positionieren der Zarge in einer Wandöffnung und/oder einer Maueröffnung konfiguriert ist.

Die Positionierung bzw. Montage von Zargen, auch Türrahmen genannt, in Maueröffnungen bzw. Wandöffnungen ist nach wie vor aufwändig, zeitintensiv und unter Einsatz schwerer manueller Arbeitskraft zu bewerkstelligen.

Aus dem Stand der Technik sind bereits derartige Vorrichtungen und Verfahren bekannt.

Demnach zeigt die DE 202021002855 U1 eine gattungsgemäße Vorrichtung zur Positionierung bzw. Montage von Zargen in Maueröffnungen bzw. Wandöffnungen.

Der vorliegenden Erfindung liegt daher die Aufgabe zugrunde, insbesondere eine Vorrichtung zum Montieren und/oder Positionieren einer Zarge in einer Wandöffnung und/oder in einer Maueröffnung bereitzustellen, die vorzugsweise eine einfachere, schnellere, präzisere und/oder ergonomischere Positionierung bzw. Montage der Zarge aufweisen.

Diese Aufgabe wird erfindungsgemäß durch die Merkmale des unabhängigen Anspruchs 1 gelöst. Vorteilhafte Weiterbildungen der Erfindung sind in den abhängigen Ansprüchen beschrieben.

Eine erfindungsgemäße Vorrichtung zum Montieren und/oder Positionieren einer Zarge in einer Wandöffnung und/oder in einer Maueröffnung umfasst einen ersten Festlegungsabschnitt zum lösbaren Festlegen der Vorrichtung an der Zarge.

Ferner umfasst die Vorrichtung vorzugsweise einen zweiten Festlegungsabschnitt zum lösbaren Festlegen der Vorrichtung an der Zarge.

An dem ersten Festlegungsabschnitt kann ein erstes Eingriffselement positioniert sein zum Eingreifen in einen ersten Nutabschnitt der Zarge im festgelegten Zustand.

Ferner kann an dem zweiten Festlegungsabschnitt ein zweites Eingriffselement positioniert sein zum Eingreifen in einen zweiten Nutabschnitt der Zarge im festgelegten Zustand.

Dadurch kann die Zarge in der Wandöffnung und/oder in der Maueröffnung im festgelegten Zustand mittels der Vorrichtung montierbar und/oder positionierbar sein.

Eine Zarge kann im Rahmen der vorliegenden Erfindung insbesondere als eine Zarge zur Aufnahme eines Türblattes verstanden werden, um z.B. verschiedene Räume innerhalb eines Gebäudes zu trennen bzw. zu öffnen.

Eine Zarge kann durch drei Grundelemente aufgebaut sein: ein Querelement, an welchem zwei Zargenschenkel im Winkel von jeweils 90° mittels einer sogenannten Gehrung festgelegt sind. Diese drei Grundelemente können in weitere Unterelemente unterteilt sein.

Die beiden Zargenschenkel und das Querelement können einen sogenannten Zargenfalz aufweisen, der als innenseitige, viereckige (rechteckig oder quadratisch) Aussparung verstanden werden kann und sich innenseitig umlaufend von den beiden Zargenschenkeln unterbrechungsfrei zu dem Querelement erstreckt.

Zum Festlegen der vorstehend erläuterten Vorrichtung setzt bzw. liegt diese vorzugsweise in den Zargenfalz beider Zargenschenkel an und kann dort mittels entsprechender Festlegungselemente festgelegt werden.

Hierzu kann die Vorrichtung zusätzlich den ersten und den zweiten Festlegungsabschnitt aufweisen, der als derjenige Abschnitt der Vorrichtung verstanden werden kann, der im festgelegten bzw. montierten Zustand tatsächlich mit dem Zargenfalz beider Zargenschenkel in Kontakt steht.

Die Vorrichtung kann entlang seiner gesamten Längserstreckung den ersten und den zweiten Festlegungsabschnitt sowie das erste und zweite Eingriffselement aufweisen.

Das an dem ersten Festlegungsabschnitt positionierte erste Eingriffselement kann einstückig mit dem ersten Festlegungsabschnitt verbunden sein, so dass auf einer Makroebene zwischen dem ersten Festlegungsabschnitt und dem ersten Eingriffselement keine Trennfläche existiert.

Dementsprechend kann das an dem zweiten Festlegungsabschnitt positionierte zweite Eingriffselement auch einstückig mit dem zweiten Festlegungsabschnitt verbunden sein, so dass auf einer Makroebene zwischen dem zweiten Festlegungsabschnitt und dem zweiten Eingriffselement keine Trennfläche existiert.

In dem Zargenfalz ist ferner vorzugsweise eine Nut eingebracht, die zumindest entlang der gesamten Längserstreckung der beiden Zargenschenkel in dem Zargenfalz in Form des ersten und zweiten Nutabschnitts eingebracht sein kann.

Zusätzlich oder alternativ kann die Nut entlang der gesamten Längserstreckung des Querelements in dem dortigen Zargenfalz eingebracht sein.

Bei der Montage von gattungsgemäßen Vorrichtungen aus dem Stand der Technik ergeben sich immer wieder Probleme mit dem Anlegen dieser Vorrichtungen an den Zargenfalz. Denn in regelmäßigen Abständen sind die Zargenschenkel nicht exakt 90° zu dem Querelement ausgerichtet, sondern um einen gewissen Zusatzwinkel gespreizt. Durch diese Spreizung kann diese Vorrichtung durch die Zargenschenkel hindurchfallen, was die Montage erschwert, und zusätzliche Zeit kostet.

Mittels der beiden Eingriffselemente an dem ersten und zweiten Festlegungsabschnitt kann die erfindungsgemäße Vorrichtung bereits definiert und exakt in die jeweiligen Nutabschnitte eingreifen, so dass eine Montage dieser Vorrichtung an der Zarge erleichtert wird.

Der erste Festlegungsabschnitt kann eine erste Ansatzfläche und eine zweite Ansatzfläche zum Ansetzen des ersten Festlegungsabschnitts an eine erste Zargenfalzfläche und eine zweite Zargenfalzfläche eines Zargenfalzes eines ersten Zargenschenkels der Zarge aufweisen.

Hierbei kann die erste Ansatzfläche mit der ersten Zargenfalzfläche und die zweite Ansatzfläche mit der zweiten Zargenfalzfläche des ersten Zargenschenkels im festgelegten Zustand in Kontakt stehen.

Alternativ kann der erste Festlegungsabschnitt eine erste Ansatzfläche oder eine zweite Ansatzfläche zum Ansetzen des ersten Festlegungsabschnitts an eine erste Zargenfalzfläche oder eine zweite Zargenfalzfläche eines Zargenfalzes eines ersten Zargenschenkels der Zarge aufweisen.

Hierbei kann die erste Ansatzfläche mit der ersten Zargenfalzfläche oder die zweite Ansatzfläche mit der zweiten Zargenfalzfläche des ersten Zargenschenkels im festgelegten Zustand in Kontakt stehen.

Zusätzlich oder alternativ kann der zweite Festlegungsabschnitt auch eine erste Ansatzfläche und eine zweite Ansatzfläche aufweisen zum Ansetzen des zweiten Festlegungsabschnitts an eine erste Zargenfalzfläche und eine zweite Zargenfalzfläche eines Zargenfalzes eines zweiten Zargenschenkels der Zarge aufweisen.

Hierbei kann diese erste Ansatzfläche mit der ersten Zargenfalzfläche und die zweite Ansatzfläche mit der zweiten Zargenfalzfläche des zweiten Zargenschenkels im festgelegten Zustand in Kontakt stehen.

Alternativ kann der zweite Festlegungsabschnitt auch eine erste Ansatzfläche oder eine zweite Ansatzfläche aufweisen zum Ansetzen des zweiten Festlegungsabschnitts an eine erste Zargenfalzfläche oder eine zweite Zargenfalzfläche eines Zargenfalzes eines zweiten Zargenschenkels der Zarge aufweisen.

Hierbei kann die erste Ansatzfläche mit der ersten Zargenfalzfläche oder die zweite Ansatzfläche mit der zweiten Zargenfalzfläche des zweiten Zargenschenkels im festgelegten Zustand in Kontakt stehen.

Die jeweiligen ersten und zweiten Ansatzflächen sind jeweils flache bzw. ebene Flächen und sind im rechten Winkel zueinander ausgerichtet.

Das erste Eingriffselement kann einen ersten Eingriffsvorsprung aufweisen, der ausgehend von der ersten Ansatzfläche des ersten Festlegungsabschnitts entlang einer ersten Ebene vorspringt.

Die erste Ebene kann vorzugsweise senkrecht zu dieser ersten Ansatzfläche ausgerichtet sein.

Der Querschnitt des ersten Eingriffsvorsprungs kann eine bezüglich der ersten Ebene symmetrische Form aufweisen bzw. hälftig von der Ebene aufgeteilt sein.

Zusätzlich oder alternativ kann das zweite Eingriffselement einen zweiten Eingriffsvorsprung aufweisen, der aus der ersten Ansatzfläche des zweiten Festlegungsabschnitts entlang einer zweiten Ebene vorspringt.

Die zweite Ebene ist vorzugsweise senkrecht zu dieser ersten Ansatzfläche ausgerichtet.

Der Querschnitt des zweiten Eingriffsvorsprungs kann eine bezüglich der zweiten Ebene symmetrische Form aufweisen bzw. hälftig von der Ebene aufgeteilt sein.

Entsprechend ist die erste Ebene parallel zu der zweiten Ansatzfläche des ersten Festlegungsabschnittes ausgerichtet und die zweite Ebene ist parallel zu der zweiten Ansatzfläche des zweiten Festlegungsabschnittes ausgerichtet.

Der erste Festlegungsabschnitt kann mehrere Festlegungselementaufnahmen zur Aufnahme jeweils eines Festlegungselements aufweisen zur Festlegung des ersten Festlegungsabschnittes an dem ersten Zargenschenkel.

Wie vorstehend erläutert kann die Festlegung an dem ersten Zargenfalzabschnitt des ersten Zargenschenkels erfolgen, indem sich das eine oder die mehreren Festlegungselemente von dem ersten Festlegungsabschnitt durch die Festlegungselementaufnahme(n) bis zu dem ersten Zargenschenkel, d.h. vorzugsweise durch den ersten Nutabschnitt des ersten Zargenfalzabschnitts hindurch, erstrecken und in den Zargenschenkel eingreifen.

Der erste Festlegungsabschnitt kann vorzugsweise vier oder mehr Festlegungselementaufnahmen zur Aufnahme jeweils eines Festlegungselements aufweisen Die Festlegungselemente können Schrauben bzw. Drehknebel umfassen.

Der zweite Festlegungsabschnitt kann auch mehrere Festlegungselementaufnahmen aufweisen zur Aufnahme jeweils eines Festlegungselements zur Festlegung des zweiten Festlegungsabschnittes an dem zweiten Zargenschenkel.

Wie vorstehend erläutert kann die Festlegung an dem zweiten Zargenfalzabschnitt des zweiten Zargenschenkels erfolgen, indem sich das eine oder die mehreren Festlegungselemente von dem zweiten Festlegungsabschnitt durch die Festlegungselementaufnahme(n) bis zu dem zweiten Zargenschenkel, d.h. vorzugsweise durch den zweiten Nutabschnitt des zweiten Zargenfalzabschnitts hindurch, erstrecken und in den Zargenschenkel eingreifen.

Der zweite Festlegungsabschnitt kann vorzugsweise vier oder mehr Festlegungselementaufnahmen zur Aufnahme jeweils eines Festlegungselements aufweisen Die Festlegungselemente können Schrauben bzw. Drehknebel umfassen.

Weiter kann vorgesehen sein, dass die Festlegungselementaufnahmen des ersten Festlegungsabschnitts jeweils eine Aufnahmehülse aufweisend eine Aufnahmeöffnung umfassen.

Die Aufnahmehülse kann hierbei vorzugsweise einen Öffnungsabschnitt einer Aufnahmedurchgangsöffnung durch den ersten Festlegungsabschnitt bilden.

Der Öffnungsabschnitt entspricht einem gewissen Abschnitt entlang der Mittelachse der jeweiligen gesamten Aufnahmedurchgangsöffnung des ersten Festlegungsabschnitts. Diese jeweiligen Aufnahmedurchgangsöffnungen können zudem das erste Eingriffselement vollständig durchdringen.

Dementsprechend werden die jeweiligen Aufnahmedurchgangsöffnungen, zusätzlich zu der Aufnahmehülse, von dem ersten Festlegungsabschnitt ausgebildet.

Die Aufnahmehülse ist als hohlzylindrische Aufnahmehülse ausgeformt, die einen kreisringförmigen Querschnitt aufweist, so dass die Aufnahmeöffnung eine kreisförmige Aufnahmeöffnung ist.

Die Aufnahmehülse kann vorzugsweise mittels eines Kraftschlusses in dem ersten Festlegungsabschnitt eingebracht sein.

Die Aufnahmehülse kann vorzugsweise ein anderes, vorzugsweise härteres Material, aufweisen, als der erste Festlegungsabschnitt.

Zusätzlich oder alternativ können auch die Festlegungselementaufnahmen des zweiten Festlegungsabschnitts jeweils eine Aufnahmehülse aufweisend eine Aufnahmeöffnung umfassen.

Diese Aufnahmehülse kann vorzugsweise entsprechend einen Öffnungsabschnitt einer Aufnahmedurchgangsöffnung durch den zweiten Festlegungsabschnitt bilden.

Dieser Öffnungsabschnitt entspricht einem gewissen Abschnitt entlang der Mittelachse der jeweiligen gesamten Aufnahmedurchgangsöffnung des zweiten Festlegungsabschnitts.

Diese jeweiligen Aufnahmedurchgangsöffnungen können zudem das zweite Eingriffselement vollständig durchdringen.

Dementsprechend werden die jeweiligen Aufnahmedurchgangsöffnungen, zusätzlich zu der Aufnahmehülse, von dem zweiten Festlegungsabschnitt ausgebildet.

Diese Aufnahmehülse ist als hohlzylindrische Aufnahmehülse ausgeformt, die einen kreisringförmigen Querschnitt aufweist, so dass die Aufnahmeöffnung eine kreisförmige Aufnahmeöffnung ist.

Die Aufnahmehülse kann jeweils vorzugsweise mittels eines Kraftschlusses in dem zweiten Festlegungsabschnitt eingebracht sein.

Diese Aufnahmehülse kann vorzugsweise ein anderes, vorzugsweise härteres Material, aufweisen als der zweite Festlegungsabschnitt.

Im Übrigen kann vorgesehen sein, dass eine Mittelachse der jeweiligen Aufnahmeöffnung des ersten Festlegungsabschnitts jeweils mit einer Flächennormalen der ersten Ansatzfläche des ersten Festlegungsabschnitts einen Winkel einschließt.

Dieser Winkel kann insbesondere zwischen ca. 5° und ca. 15° liegen. Vorzugsweise kann dieser Winkel zwischen ca. 7° und ca. 13° liegen. Und besonders bevorzugt kann dieser Winkel zwischen ca. 9° und ca. 11° liegen.

Mit anderen Worten erstreckt sich die jeweilige Aufnahmeöffnung anhand eines schrägen Verlaufs von einer zu der ersten Ansatzfläche parallelen Fläche durch den ersten Festlegungsabschnitt und mündet in der ersten Ansatzfläche.

Insbesondere der Winkel zwischen ca. 9° und ca. 11° erlaubt ein präzises Eindringen des jeweiligen Festlegungselements in den ersten Nutabschnitt, ohne dabei die Ränder bzw. Kanten des ersten Nutabschnittes zu beschädigen.

Diese Beschädigungen treten insbesondere bei Zargenschenkeln aus Holz auf, was das gängigste Material ist. Jedoch können auch andere Materialen für die Zarge wie Stahl, Aluminium bzw. Aluminiumlegierungen oder Kunststoffe oder deren Kombination Verwendung finden.

Zusätzlich oder alternativ kann vorgesehen sein, dass eine Mittelachse der jeweiligen Aufnahmeöffnung des zweiten Festlegungsabschnitts mit einer Flächennormalen der ersten Ansatzfläche des zweiten Festlegungsabschnitts einen Winkel einschließt.

Dieser Winkel kann insbesondere zwischen ca. 5° und ca. 15° liegen. Vorzugsweise kann dieser Winkel zwischen ca. 7° und ca. 13° liegen. Und besonders bevorzugt kann dieser Winkel zwischen ca. 9° und ca. 11° liegen.

Mit anderen Worten erstreckt sich die jeweilige Aufnahmeöffnung anhand eines schrägen Verlaufs von einer zu der ersten Ansatzfläche parallelen Fläche durch den zweiten Festlegungsabschnitt und mündet in der ersten Ansatzfläche.

Insbesondere der Winkel zwischen ca. 9° und ca. 11° erlaubt ein präzises Eindringen des jeweiligen Festlegungselements in den zweiten Nutabschnitt, ohne dabei die Ränder bzw. Kanten des zweiten Nutabschnittes zu beschädigen.

Diese Beschädigungen treten insbesondere bei Zargenschenkeln aus Holz auf, was das gängigste Material ist. Jedoch können auch andere Materialen für die Zarge wie Stahl, Aluminium bzw. Aluminiumlegierungen oder Kunststoffe oder deren Kombination Verwendung finden.

Im Übrigen ist es denkbar, dass die Vorrichtung ein erstes Vorrichtungselement und ein zweites Vorrichtungselement aufweist.

Dementsprechend kann das erste Vorrichtungselement den ersten Festlegungsabschnitt aufweisen zum lösbaren Festlegen des ersten Vorrichtungselements an der Zarge und das zweite Vorrichtungselement kann den zweiten Festlegungsabschnitt aufweisen zum lösbaren Festlegen des zweiten Vorrichtungselements an der Zarge.

Die Vorrichtung kann demnach zwei separate Vorrichtungselemente umfassen, an denen der erste und zweite Festlegungsabschnitt vorgesehen ist.

Die separate Ausgestaltung bietet den Vorteil, dass das erste Vorrichtungselement und das zweite Vorrichtungselement nicht starr zueinander gekoppelt sind (z.B. wie bei einem einstückigen Vorrichtungskörper), sodass sie zueinander bewegbar sind.

Diesbezüglich kann vorgesehen sein, dass das erste Vorrichtungselement eine erste Klappeinheit umfasst und das zweite Vorrichtungselement eine zweite Klappeinheit umfasst zum Zusammenklappen des ersten Vorrichtungselements und des zweiten Vorrichtungselements von einer aufgeklappten Position in eine zusammengeklappte Position.

Alternativ kann ein Aufklappen des ersten Vorrichtungselements und des zweiten Vorrichtungselements von einer zusammengeklappten Position in eine aufgeklappte Position erfolgen.

Die beiden Klappeinheiten unterteilen das erste und zweite Vorrichtungselement entlang ihrer jeweiligen Haupterstreckungsrichtung jeweils mittig, so dass das erste und zweite Vorrichtungselement jeweils aus einer ersten und zweiten Vorrichtungselementhälfte aufgebaut ist.

Der erste und zweite Festlegungsabschnitt wird folglich jeweils von den beiden Vorrichtungselementhälften des ersten und zweiten Vorrichtungselements ausgebildet.

Im aufgeklappten Zustand können die jeweiligen ersten und zweiten Ansatzflächen des ersten und zweiten Festlegungsabschnittes zueinander fluchtend ausgerichtet sein, d.h. sie schließen jeweils einen Winkel von 180° zueinander ein.

Im zusammengeklappten Zustand, der jeweils einem verschwenkten bzw. verdrehten Zustand entlang einer Drehachse entspricht, welche senkrecht zu der Haupterstreckungsachse des ersten und zweiten Vorrichtungselements ausgerichtet ist, können die jeweiligen ersten und zweiten Ansatzflächen jeweils einen Winkel zwischen 0° und 30° zueinander einschließen.

Diesbezüglich kann vorgesehen sein, dass die erste Klappeinheit ein erstes Klappdrehgelenk aufweist, das einen manuell betätigbaren Klemmmechanismus aufweist zum Verklemmen des ersten Vorrichtungselements in der aufgeklappten Position und in der zusammengeklappten Position. Die manuelle Betätigung kann vorzugsweise per Handrad erfolgen.

Zusätzlich oder alternativ kann die zweite Klappeinheit ein zweites Klappdrehgelenk aufweisen, das auch einen manuell betätigbaren Klemmmechanismus aufweist zum Verklemmen des zweiten Vorrichtungselements in der aufgeklappten Position und in der zusammengeklappten Position. Die manuelle Betätigung kann vorzugsweise per Handrad erfolgen.

Mittels des Drehgelenks kann die Verdrehung des ersten und zweiten Vorrichtungselements von dem aufgeklappten in den zugeklappten Zustand oder umgekehrt erfolgen, wobei sich die Drehachse entlang der Haupterstreckungsrichtung des Klappdrehgelenks erstreckt.

Die Verklemmung der beiden Vorrichtungselemente in dem aufgeklappten bzw. zusammengeklappten Zustand mittels des Klemmmechanismus hat den Vorteil, dass die Vorrichtung nicht unbeabsichtigt von dem aufgeklappten in den zusammengeklappten Zustand oder umgekehrt durch ihr Eigengewicht zurückschwenkt. Hierdurch können Verletzungen eines Nutzers entstehen durch Einklemmen von Gliedmaßen beispielsweise.

Das erste Vorrichtungselement kann ferner einen ersten Verriegelungsmechanismus aufweisen zur Verriegelung des ersten Vorrichtungselements in der aufgeklappten Position.

Zusätzlich oder alternativ kann das zweite Vorrichtungselement einen zweiten Verriegelungsmechanismus aufweisen zur Verriegelung des zweiten Vorrichtungselements in der aufgeklappten Position.

Da die beiden Vorrichtungselemente bzw. ihre jeweiligen Vorrichtungselementhälften sich durch unbedachtes oder zu schnelles Öffnen durch einen Nutzer vom aufgeklappten Zustand zurück in den zusammengeklappten Zustand bewegen können, ist eine Verriegelung, neben der Verklemmung, für eine zusätzliche Sicherheitsebene wichtig.

Der erste Verriegelungsmechanismus und der zweite Verriegelungsmechanismus können folglich als zusätzliche Verschwenksicherung aufgefasst werden, die an einer jeweiligen Vorrichtungselementhälfte im Bereich des jeweiligen Klappdrehgelenks angeordnet sein können.

Beispielsweise kann das jeweilige Verriegelungselement als formschlüssiger Verriegelungsschieber geformt sein, welches im aufgeklappten Zustand von einer in die andere Vorrichtungselementhälfte zur Ausbildung des Formschlusses hineingeschoben werden kann.

Weiter kann es denkbar sein, dass an dem ersten Vorrichtungselement mindestens ein Seitenstützelement mittels eines Drehgelenks festgelegt ist, wobei das mindestens eine Seitenstützelement eine Seitenstützfläche aufweist zum seitlichen Abstützen eines ersten Futterbretts der Zarge.

Zusätzlich oder alternativ kann an dem zweiten Vorrichtungselement auch mindestens ein Seitenstützelement mittels eines Drehgelenks festgelegt sein, wobei dieses mindestens eine Seitenstützelement eine Seitenstützfläche aufweist zum seitlichen Abstützen eines zweiten Futterbretts der Zarge.

Die beiden Futterbretter sind jeweils die Abschnitte der beiden Zargenschenkel, deren Futterbrettaußenflächen zueinander parallel ausgerichtet sind und einander im montierten Zustand innerhalb des Wandlochs bzw. Mauerlochs zugewandt sind.

Die beiden Seitenstützelemente können einen aufgeschwenkten Zustand aufweisen, in dem sie in Kontakt mit den jeweiligen Futterbrettaußenflächen stehen. In diesem Zustand können die beiden Seitenstützelemente senkrecht zu der jeweiligen ersten Ansatzfläche ausgerichtet sein.

Entsprechend können die beiden Seitenstützelemente in einem zugeschwenkten Zustand an den jeweiligen Vorrichtungselementen anliegen und nicht in Kontakt mit den Futterbrettern stehen.

Die Drehgelenke weisen jeweils eine Fest-Los-Lagerung auf, wobei das Festlager jeweils eine selbstsichernde Mutter aufweist, so dass eine ausreichende Selbsthemmung im auf- und zugeschwenkten Zustand erzeugt wird, damit die jeweiligen Seitenstützelemente nicht unbeabsichtigt auf- bzw. zuschwenkt.

Das erste Vorrichtungselement kann vorzugsweise zwei Seitenstützelemente aufweisen, wobei an jeder Vorrichtungselementhälfte ein Seitenstützelement wie vorstehend beschrieben festgelegt ist.

Entsprechend kann auch das zweite Vorrichtungselement vorzugsweise zwei Seitenstützelemente aufweisen, wobei an jeder Vorrichtungselementhälfte ein Seitenstützelement wie vorstehend beschrieben festgelegt ist.

Das mindestens eine Seitenstützelement des ersten Vorrichtungselements kann eine Aufnahmenut aufweisen, in die ein elastischer Seitenstützstreifen lösbar festgelegt ist zur Ausbildung der Seitenstützfläche im festgelegten Zustand.

Zusätzlich oder alternativ kann das mindestens eine Seitenstützelement des zweiten Vorrichtungselements eine Aufnahmenut aufweisen, in welche ein elastischer Seitenstützstreifen lösbar festgelegt ist zur Ausbildung der Seitenstützfläche im festgelegten Zustand.

Da die Vorrichtung mit dem ersten und zweiten Eingriffselement in einen ersten und zweiten Nutabschnitt eingreift ist der Abstand der Seitenstützfläche abhängig von der Lage des ersten und zweiten Nutabschnittes in dem Zargenfalz. Mit anderen Worten ist die Lage des ersten und zweiten Nutabschnitts (z.B. mittig) und dessen jeweiliger Abstand zu den Zargenfalzrändern entscheidend, welchen Abstand bzw. Spalt die jeweilige zweite Ansatzfläche zu der jeweiligen zweiten Zargenfalzfläche aufweist.

Bei keinem Abstand kontaktiert die jeweilige zweite Ansatzfläche die jeweilige zweite Zargenfalzfläche bzw. ist an dieser jeweils angesetzt.

Sitzt der jeweilige erste bzw. zweite Nutabschnitt nicht mittig in dem Zargenfalz, kann sich ein Spalt zwischen jeweiliger zweiter Ansatzfläche und jeweiliger zweiter Zargenfalzfläche ergeben, der aufgrund der Festlegung des jeweiligen Seitenstützelements an dem ersten und zweiten Vorrichtungselement auch zu einem entsprechenden Spalt zwischen jeweiliger Seitenstützfläche und jeweiliger Futterbrettaußenfläche führt.

Um diesen Spalt zu kompensieren, wird jeweils der lösbare und elastische Seitenstützstreifen in die Aufnahmenut eingeführt und dort festgelegt.

Der Streifen kann folglich eine variable Streifendicke aufweisen, so dass die Abstandsänderungen durch unterschiedliche Streifen jeweils kompensiert werden können.

Das erste Vorrichtungselement und das zweite Vorrichtungselement können mittels eines Teleskopmechanismus gekoppelt sein zur kontinuierlichen Verstellung eines Abstandes des ersten Vorrichtungselements zu dem zweiten Vorrichtungselement entlang einer Querachse, die senkrecht zu einer jeweiligen Haupterstreckungsachse des ersten Vorrichtungselements und des zweiten Vorrichtungselements ausgerichtet ist, zur Anpassung an verschiedene Zargenfalzmaße der Zarge.

Zusätzlich oder alternativ kann diese Verstellung des Abstandes auch gestuft erfolgen.

Gängige Zargenfalzmaße, d.h. der Abstand bzw. das lichte Maß zwischen den beiden einander zugewandten, parallelen zweiten Zargenfalzflächen, sind 591 mm, 716 mm, 841 mm, 966 mm oder 1091 mm.

Um Zargen mit diesen unterschiedlichen Maßen mittels einer einzigen Vorrichtung montieren bzw. positionieren zu können, ist eine Anpassung des Abstandes zwischen den beiden Vorrichtungselementen, wie vorstehend erläutert, erforderlich.

Der Teleskopmechanismus weist für die gängigen Zargenfalzmaße eine jeweilige Rastposition auf, mittels welcher ein an dem Teleskopmechanismus angeordnetes Rastelement lösbar einrasten kann. Für alle weiteren Zargenfalzmaße ungleich der gängigen Zargenfalzmaße kann eine kontinuierliche Verstellung des Abstandes erfolgen, so dass auch Zargen mit diesen Zargenfalzmaßen mittels der Vorrichtung montiert bzw. positioniert werden können.

Der Teleskopmechanismus kann eine erste Teleskopeinrichtung umfassen, die zwei Festlegungsendbereiche aufweist zum Festlegen der ersten Teleskopeinrichtung an dem ersten Vorrichtungselement und an dem zweiten Vorrichtungselement, wobei die erste Teleskopeinrichtung einen ersten Axialanschlag und einen zweiten Axialanschlag aufweist zur Begrenzung eines minimalen Abstandes und eines maximalen Abstandes des ersten Vorrichtungselements zu dem zweiten Vorrichtungselement entlang der Querachse.

Zusätzlich oder alternativ kann der Teleskopmechanismus eine zweite Teleskopeinrichtung umfassen, die auch zwei Festlegungsendbereiche aufweist zum Festlegen der zweiten Teleskopeinrichtung an dem ersten Vorrichtungselement und an dem zweiten Vorrichtungselement, wobei die zweite Teleskopeinrichtung auch einen ersten Axialanschlag und einen zweiten Axialanschlag aufweist zur Begrenzung eines minimalen Abstandes und eines maximalen Abstandes des ersten Vorrichtungselements zu dem zweiten Vorrichtungselement entlang der Querachse.

Durch die mechanische Festlegung der ersten und/oder zweiten Teleskopeinrichtung an dem ersten und/oder zweiten Vorrichtungselement sind diese zwei Vorrichtungselemente, abgesehen von der Querrichtung, starr zueinander mechanisch gekoppelt.

Mit anderen Worten ist der einzige Freiheitsgrad, bezüglich dessen sich das erste und das zweite Vorrichtungselement zueinander bewegen können, der Abstand zwischen dem ersten und zweiten Vorrichtungselement entlang der Querrichtung.

Die Querachse kann dabei insbesondere senkrecht zu den beiden Haupterstreckungsachsen des ersten und des zweiten Vorrichtungselements ausgerichtet sein.

Durch den ersten und zweiten Axialanschlag ist der Abstand jedoch innerhalb eines Abstandsmaximums und eines Abstandsminimums verstellbar.

Vorzugsweise kann die erste Teleskopeinrichtung jeweils mit ihren beiden Festlegungsendbereichen an den jeweiligen ersten beiden korrespondierenden Vorrichtungselementhälften des ersten und zweiten Vorrichtungselement festgelegt sein.

Ferner kann vorzugsweise die zweite Teleskopeinrichtung jeweils mit ihren beiden Festlegungsendbereichen an den jeweiligen zweiten beiden korrespondierenden Vorrichtungselementhälften des ersten und zweiten Vorrichtungselement festgelegt sein.

Demzufolge kann aufgrund der vorstehend erläuterten kinematischen Zusammenhänge jeweils nur ein simultanes Auf- und Zuklappen des ersten und zweiten Vorrichtungselements erfolgen.

Weiter kann vorgesehen sein, dass die Vorrichtung mehrere Strangpressprofile umfasst.

Die Strangpressprofile können vorzugsweise Aluminiumstrangpressprofile sein.

Strangpressprofile aus Aluminium oder Aluminiumlegierungen (die für die Umformung mittels Strangpressen geeignet sind) bieten eine ausreichende Festigkeit und draus resultierend eine ausreichende Formstabilität und Steifigkeit zur Montage der Zarge.

Im Übrigen kann ein geringes Gesamtgewicht der Vorrichtung durch Einsatz von Aluminium bei gleichzeitiger Kostenkontrolle erzielt werden.

Vorteile von Strangpressprofilen sind insbesondere die für die vorliegende Anwendung der Vorrichtung ausreichenden Form- und Lagetoleranzen und die große Formvielfalt, mittels welcher insbesondere die Querschnitte der unterschiedlichen Bauteile der Vorrichtung während der Montage und der Positionierung der Zarge angepasst werden können.

Dementsprechend kann das erste Vorrichtungselement aus einem ersten Strangpressprofil aufgebaut sein, das einen rechteckigen Hohlquerschnitt aufweist.

Das erste Strangpressprofil ist vorzugsweise ein Aluminiumstrangpressprofil.

Der rechteckige Hohlquerschnitt ist vorzugsweise als rechteckiger, außenumfänglich geschlossener Hohlquerschnitt aufgebaut.

Der außenumfänglich geschlossene Querschnitts-Aufbau schließt jedoch nicht aus, dass dieser Querschnitt einzelne abschnittsweise Öffnungen oder Aussparungen (wie die Aufnahmeöffnungen bzw. Aufnahmenuten zur Aufnahme von Festlegungselementen) aufweisen kann.

Dieser reckeckig geschlossene Hohlquerschnitt bietet einen guten Kompromiss aus Steifigkeit, Gewichtsanforderungen und Anpassung an den Zargenfalz, der ebenfalls rechteckig oder quadratisch geformt ist.

Der Hohlquerschnitt kann vorzugsweise in eine Festlegungsabschnittkammer zur Ausbildung des ersten Festlegungsabschnitts aufweisen.

Zusätzlich oder alternativ kann der Hohlquerschnitt vorzugsweise eine Mittelkammer zur Ausbildung eines Mittelabschnitts aufweisen.

Zusätzlich oder alternativ kann der Hohlquerschnitt vorzugsweise eine Profilversteifungskammer zur Ausbildung eines zusätzlichen Profilversteifungsabschnittes aufweisen

Zusätzlich oder alternativ kann das zweite Vorrichtungselement aus einem zweiten Strangpressprofil aufgebaut sein, das auch einen rechteckigen Hohlquerschnitt aufweist.

Das zweite Strangpressprofil ist vorzugsweise ein Aluminiumstrangpressprofil.

Der rechteckige Hohlquerschnitt ist vorzugsweise als rechteckiger, außenumfänglich geschlossener Hohlquerschnitt aufgebaut.

Der außenumfänglich geschlossene Querschnitts-Aufbau schließt jedoch nicht aus, dass dieser Querschnitt einzelne abschnittsweise Öffnungen oder Aussparungen (wie die Aufnahmeöffnungen zur Aufnahme der jeweiligen Festlegungselemente) aufweisen kann.

Dieser reckeckig geschlossene Hohlquerschnitt bietet einen guten Kompromiss aus Steifigkeit, Gewichtsanforderungen und Anpassung an den Zargenfalz, der ebenfalls rechteckig oder quadratisch geformt ist.

Dieser Hohlquerschnitt kann auch vorzugsweise eine Festlegungsabschnittkammer zur Ausbildung des ersten Festlegungsabschnitts aufweisen.

Zusätzlich oder alternativ kann der Hohlquerschnitt vorzugsweise eine Mittelkammer zur Ausbildung eines Mittelabschnitts aufweisen.

Zusätzlich oder alternativ kann der Hohlquerschnitt vorzugsweise auch eine Profilversteifungskammer zur Ausbildung eines zusätzlichen Profilversteifungsabschnittes aufweisen.

Ferner kann vorgesehen sein, dass die Festlegungsabschnittkammer des ersten Strangpressprofils eine Rippenstruktur mit mehreren Versteifungsrippen aufweist

Zusätzlich oder alternativ kann auch die Profilversteifungskammer des Hohlquerschnitts des ersten Strangpressprofils eine Rippenstruktur mit mehreren Versteifungsrippen aufweisen.

Die Rippenstruktur kann insbesondere so aufgebaut sein, dass sich aus der außenumfänglich geschlossenen Kammer mehrere Versteifungsrippen erheben und sich innerhalb der jeweiligen Kammer wieder vereinen zur Ausbildung der jeweiligen Rippenstruktur.

Zusätzlich kann die Rippenstruktur auch Rippenabschnitte aufweisen, die für die Aufnahme der Aufnahmehülsen ausgeformt sein können bzw. in welche die Aufnahmehülsen eingepresst werden können.

Zusätzlich oder alternativ können auch Rippenabschnitte ausgeformt sein, deren Form an sogenannte Nutensteine angepasst ist, an welche weitere Festlegungselemente festlegbar, z.B. durch Verschraubung, sind.

Ferner kann vorgesehen sein, dass die Festlegungsabschnittkammer des zweiten Strangpressprofils eine Rippenstruktur mit mehreren Versteifungsrippen aufweist

Zusätzlich oder alternativ kann auch die Profilversteifungskammer des Hohlquerschnitts des zweiten Strangpressprofils eine Rippenstruktur mit mehreren Versteifungsrippen aufweisen.

Die Rippenstruktur kann insbesondere so aufgebaut sein, dass sich aus der außenumfänglich geschlossenen Kammer mehrere Versteifungsrippen erheben und sich innerhalb der jeweiligen Kammer wieder vereinen zur Ausbildung der jeweiligen Rippenstruktur.

Zusätzlich kann die Rippenstruktur auch Rippenabschnitte aufweisen, die für die Aufnahme der Aufnahmehülsen ausgeformt sein können bzw. in welche die Aufnahmehülsen eingepresst werden können.

Zusätzlich oder alternativ können auch Rippenabschnitte ausgeformt sein, deren Form an sogenannte Nutensteine angepasst ist, an welche weitere Festlegungselemente festlegbar sind.

Des Weiteren kann vorgesehen sein, dass die erste Teleskopeinrichtung eine äußere Teleskopschiene und eine innere Teleskopschiene umfasst, die im montierten Zustand in der äußeren Teleskopschiene linear verschiebbar aufgenommen ist.

Die äußere Teleskopschiene und die innere Teleskopschiene können jeweils aus einem Strangpressprofil aufgebaut sein.

Dieses Strangpressprofil kann vorzugsweise jeweils ein Aluminiumstrangpressprofil sein. Die äußere Teleskopschiene weist vorzugsweise einen rechteckigen Hohlquerschnitt auf, der vorzugsweise einen mittleren Querschnittsbereich aufweist, in dem der Hohlquerschnitt tailliert ausgeformt ist zur Definition eines ersten Führungsquerschnittbereichs.

Der rechteckige Hohlquerschnitt ist vorzugsweise als außenumfänglich geschlossener Hohlquerschnitt geformt.

Der jeweilige rechteckige, außenumfänglich geschlossene Hohlquerschnitt kann so verstanden werden, dass in Umfangsrichtung ein Großteil des Hohlquerschnitts vollständig geschlossen ist, jedoch einige Bereiche ausgespart sind.

Zusätzlich oder alternativ kann die innere Teleskopschiene einen rechteckigen Hohlquerschnitt aufweisen, der vorzugsweise einen mittleren Querschnittsbereich aufweist, in dem der Hohlquerschnitt tailliert ausgeformt ist zur Definition eines zweiten Führungsquerschnittbereichs.

Der rechteckige Hohlquerschnitt ist vorzugsweise als außenumfänglich geschlossener Hohlquerschnitt geformt.

Der jeweilige rechteckige, außenumfänglich geschlossene Hohlquerschnitt kann so verstanden werden, dass in Umfangsrichtung ein Großteil des Hohlquerschnitts vollständig geschlossen ist, jedoch einige Bereiche ausgespart sind.

Zusätzlich oder alternativ kann die zweite Teleskopeinrichtung gleich wie die erste Teleskopeinrichtung aufgebaut sein.

Dies kann bedeuten, dass die zweite Teleskopeinrichtung auch eine äußere Teleskopschiene und eine innere Teleskopschiene umfasst, die im montierten Zustand in der äußeren Teleskopschiene linear verschiebbar aufgenommen ist.

Diese äußere Teleskopschiene und diese innere Teleskopschiene können jeweils aus einem Strangpressprofil aufgebaut sein.

Dieses Strangpressprofil kann vorzugsweise jeweils ein Aluminiumstrangpressprofil sein.

Die äußere Teleskopschiene weist vorzugsweise einen rechteckigen Hohlquerschnitt auf, der vorzugsweise einen mittleren Querschnittsbereich aufweist, in dem der Hohlquerschnitt tailliert ausgeformt ist zur Definition eines ersten Führungsquerschnittbereichs.

Der rechteckige Hohlquerschnitt ist vorzugsweise als außenumfänglich geschlossener Hohlquerschnitt geformt.

Zusätzlich oder alternativ kann die innere Teleskopschiene einen rechteckigen Hohlquerschnitt aufweisen, der vorzugsweise einen mittleren Querschnittsbereich aufweist, in dem der Hohlquerschnitt tailliert ausgeformt ist zur Definition eines zweiten Führungsquerschnittbereichs.

Der rechteckige Hohlquerschnitt ist vorzugsweise als außenumfänglich geschlossener Hohlquerschnitt geformt.

Ferner kann vorgesehen sein, dass im montierten Zustand der erste Führungsquerschnittbereich des Hohlquerschnitts der äußeren Teleskopschiene in den zweiten Führungsquerschnittbereich des Hohlquerschnitts der inneren Teleskopschiene eingreift zur zumindest bereichsweisen linearen Führung der inneren Teleskopschiene in der äußeren Teleskopschiene.

Da die beiden Führungsquerschnittsbereiche der inneren und äußeren Teleskopschiene jeweils tailliert, sprich mittels einer Querschnittsverengung bezogen auf den rechteckigen Ausgangs-Hohlquerschnitt, und korrespondierend zueinander geformt sind, kann eine definierte bereichsweise lineare Führung erzielt werden.

Zusätzlich zu diesen mittigen Führungsquerschnittsbereichen sind auch die rechteckig geformten Bereiche der inneren und äußeren Teleskopschien korrespondierend zueinander geformt und bilden dadurch ebenfalls eine bereichsweise lineare Führung aus.

Der vorliegenden Erfindung liegt ferner die Aufgabe zugrunde, insbesondere ein Verfahren zum Montieren und/oder Festlegen der vorstehend erläuterten Vorrichtung an eine Zarge bereitzustellen, das vorzugsweise einfacher, präziser, schneller und/oder ergonomischer ausgeführt werden kann.

Diese Aufgabe wird erfindungsgemäß durch die Merkmale des unabhängigen Anspruchs 20 gelöst.

Ein erfindungsgemäßes Verfahren zum Montieren und/oder Festlegen einer Vorrichtung an eine Zarge, wobei die Vorrichtung zum Montieren und/oder Positionieren der Zarge in einer Wandöffnung und/oder einer Maueröffnung konfiguriert ist, umfasst vorzugsweise folgende Schritte:
- Bereitstellen der Vorrichtung, die einen ersten Festlegungsabschnitt und einen zweiten Festlegungsabschnitt aufweist;
- Ansetzen der Vorrichtung an einen Zargenfalz eines ersten Zargenschenkels der Zarge und an einen Zargenfalz eines zweiten Zargenschenkels der Zarge an einer Ansetzposition, so dass die Vorrichtung mittels eines ersten Eingriffselements, das an dem ersten Festlegungsabschnitt positioniert ist, in einen ersten Nutabschnitt des Zargenfalzes des ersten Zargenschenkels eingreift und mittels eines zweiten Eingriffselements, das an dem zweiten Festlegungsabschnitt positioniert ist, in einen zweiten Nutabschnitt des Zargenfalzes des zweiten Zargenschenkels eingreift;
- Verschieben der Vorrichtung von der Ansetzposition an eine Festlegungsposition längs entlang des Zargenfalzes des ersten Zargenschenkels und längs entlang des Zargenfalzes des zweiten Zargenschenkels; und
- lösbares Festlegen der Vorrichtung an den Zargenfalz des ersten Zargenschenkels mittels des ersten Festlegungsabschnitts und an den Zargenfalz des zweiten Zargenschenkels mittels des zweiten Festlegungsabschnittes an der Festlegungsposition.

Alle strukturellen und funktionellen Merkmale, die mit der zuvor beschriebenen Vorrichtung und deren Ausführungsformen verbunden sind, können auch in dem Verfahren entweder allein oder in Kombination umfasst sein und die damit verbundenen Eigenschaften, Ausgestaltungen und Vorteile können entsprechend ebenfalls umfasst sowie erzielt werden.

Zudem kann die zuvor beschriebene Vorrichtung konfiguriert sein, um das hierin beschriebene Verfahren auszuführen, und das hierin beschriebene Verfahren kann ausgestaltet sein, um mittels der zuvor beschriebenen Vorrichtung ausführbar zu sein.

Die Ansetzposition weist vorzugsweise einen kleineren Abstand von dem Querelement der Zarge als die Festlegungsposition auf und kann sich auf das dem Querelement zugewandte Ende der vorstehend erläuterten Vorrichtung beziehen.

Weitere bevorzugte Merkmale und/oder Vorteile der vorliegenden Erfindung sind Gegenstand der nachfolgenden Beschreibung und der zeichnerischen Darstellung von beispielhaften Ausführungsformen.

In den Zeichnungen zeigen:
- Fig. 1: eine schematische, perspektivische Darstellung einer Vorrichtung zum Montieren und Positionieren einer Zarge in einer Wandöffnung bzw. Maueröffnung gemäß einer beispielhaften Ausführungsform der vorliegenden Erfindung;
- Fig. 2: eine weitere schematische, perspektivische Darstellung der Vorrichtung gemäß Fig. 1;
- Fig. 3: eine weitere schematische, perspektivische Darstellung der Vorrichtung gemäß Fig. 1 und Fig. 2 in einem zusammengeklappten Zustand;
- Fig. 4: eine schematische, perspektivische Detaildarstellung eines Seitenstützelements der Vorrichtung gemäß Fig. 1 bis Fig. 3;
- Fig. 5: eine schematische Querschnittdarstellung eines ersten und zweiten Vorrichtungselements der Vorrichtung gemäß Fig. 1 bis Fig. 3 gemäß einer ersten Schnittebene;
- Fig. 6: eine schematische Querschnittdarstellung eines ersten und zweiten Vorrichtungselements der Vorrichtung gemäß Fig. 1 bis Fig. 3 gemäß einer zweiten Schnittebene;
- Fig. 7: eine schematische Teilquerschnittdarstellung des ersten oder zweiten Vorrichtungselements der Vorrichtung gemäß Fig. 1 bis Fig. 3 gemäß der zweiten Schnittebene aus Fig. 6, festgelegt an einer Zarge;
- Fig. 8: eine schematische Querschnittdarstellung einer äußeren Teleskopschiene eines Teleskopmechanismus der Vorrichtung gemäß Fig. 1 bis Fig. 3, festgelegt an dem zweiten Vorrichtungselement;
- Fig. 9: eine schematische Querschnittdarstellung einer inneren und äußeren Teleskopschiene eines Teleskopmechanismus der Vorrichtung gemäß Fig. 1 bis Fig. 3; und
- Fig. 10: eine schematische Querschnittdarstellung einer inneren und äußeren Teleskopschiene eines Teleskopmechanismus der Vorrichtung gemäß Fig. 1 bis Fig. 3, festgelegt an dem ersten Vorrichtungselement.

Gleiche oder funktional äquivalente Elemente bzw. Einrichtungen sind in sämtlichen Figuren mit denselben Bezugszeichen versehen.

Fig. 1 zeigt eine schematische, perspektivische Darstellung einer Vorrichtung 100 zum Montieren und Positionieren einer Zarge 102 (Detaildarstellung siehe Fig. 7) in einer Wandöffnung gemäß einer beispielhaften Ausführungsform der vorliegenden Erfindung.

Die Wandöffnung (nicht in den Figuren dargestellt) kann zusätzlich oder alternativ auch als Maueröffnung aufgefasst werden.

Diese Vorrichtung 100 umfasst einen ersten Festlegungsabschnitt 104 zum lösbaren Festlegen der Vorrichtung 100 an der Zarge 102 und einen zweiten Festlegungsabschnitt 106 zum lösbaren Festlegen der Vorrichtung 100 an der Zarge 102.

Der erste Festlegungsabschnitt 104 weist eine erste Ansatzfläche 116 und eine zweite Ansatzfläche 118 auf zum Ansetzen des ersten Festlegungsabschnitts 104 an eine erste Zargenfalzfläche 120 und an eine zweite Zargenfalzfläche 122 eines Zargenfalzes 124 (siehe Fig. 7) eines ersten Zargenschenkels 126 der Zarge 102.

Der zweite Festlegungsabschnitt 106 weist auch eine erste Ansatzfläche 116 und eine zweite Ansatzfläche 118 auf zum Ansetzen des zweiten Festlegungsabschnitts 106 an eine erste Zargenfalzfläche 120 und an eine zweite Zargenfalzfläche 122 eines Zargenfalzes 128 eines zweiten Zargenschenkels 130 der Zarge 102.

Wie in Fig. 1 zu erkennen ist, sind die jeweiligen ersten und zweiten Ansatzflächen 116, 118 jeweils senkrecht zueinander ausgerichtet zum korrespondierenden Eingriff in den Zargenfalz 128, der eine quadratische oder rechteckige Aussparung in den beiden Zargenschenkeln 126, 130 bildet.

An dem ersten Festlegungsabschnitt 104 ist ein erstes Eingriffselement 108 positioniert zum Eingreifen in einen ersten Nutabschnitt 110 der Zarge 102 im festgelegten Zustand.

Ferner ist an dem zweiten Festlegungsabschnitt 106 ein zweites Eingriffselement 112 positioniert zum Eingreifen in einen zweiten Nutabschnitt 114 der Zarge 102 im festgelegten Zustand.

Durch den jeweiligen Eingriff ist die Zarge 102 in der Wandöffnung bzw. in der Maueröffnung im festgelegten Zustand mittels der Vorrichtung 100 montierbar und positionierbar.

Die Vorrichtung 100 weist ein erstes Vorrichtungselement 150 und ein zweites Vorrichtungselement 152 auf.

Gemäß Fig. 1 weist das erste Vorrichtungselement 150 den ersten Festlegungsabschnitt 104 auf zum lösbaren Festlegen des ersten Vorrichtungselements 150 an der Zarge 102.

Entsprechend weist das zweite Vorrichtungselement 152 den zweiten Festlegungsabschnitt 106 auf zum lösbaren Festlegen des zweiten Vorrichtungselements 152 an der Zarge 102.

Der erste und der zweite Festlegungsabschnitt 104, 106 können als diejenigen äußeren rechteckigen Abschnitte des jeweiligen Vorrichtungselements 150, 152 verstanden werden, die im festgelegten bzw. montierten Zustand tatsächlich mit dem jeweiligen Zargenfalz 124, 128 beider Zargenschenkel 126, 128 in Kontakt stehen.

Der erste und zweite Festlegungsabschnitt 104, 106 erstrecken sich jeweils entlang der gesamten Länge des ersten bzw. zweiten Vorrichtungselement 150 ,152 parallel zu ihren beiden Haupterstreckungsachsen H1, H2.

Die Vorrichtung 100 umfasst im Allgemeinen mehrere Strangpressprofile in Form von Aluminiumstrangpressprofilen.

Entsprechend ist das erste Vorrichtungselement 150 aus einem ersten Strangpressprofil in Form eines Aluminiumstrangpressprofil aufgebaut.

Dieses Strangpressprofil weist einen rechteckigen, außenumfänglich geschlossenen Hohlquerschnitt 204 auf.

Das zweite Vorrichtungselement 152 ist entsprechend auch aus einem zweiten Strangpressprofil in Form eines Aluminiumstrangpressprofils aufgebaut, das auch einen rechteckigen, außenumfänglich geschlossenen Hohlquerschnitt 204 aufweist.

Der jeweilige rechteckige, außenumfänglich geschlossene Hohlquerschnitt 204 kann so verstanden werden, dass in Umfangsrichtung ein Großteil des Hohlquerschnitts 204 vollständig geschlossen ist, jedoch einige Bereiche ausgespart sind.

Der jeweilige rechteckige, außenumfänglich geschlossene Hohlquerschnitt 204 weist zwei sich gegenüberliegende, parallele Kurzseiten 246, 248 und zwei sich gegenüberliegende, parallele Langseiten 250, 252 auf.

Die erste, äußere Kurzseite 246 weist jeweils die zweite Ansatzfläche118 auf, wohingegen die jeweiligen zweiten, inneren Kurzseiten 248 einander im montierten Zustand gemäß Fig. 1 zugewandt sind und parallel zueinander ausgerichtet sind.

Die erste Langseite 250 ist, bezogen auf den montierten Zustand, jeweils eine zargenzugewandte Langseite 250 und weist jeweils die erste Ansatzfläche 116 auf.

Die zweite Langseite 252 ist, bezogen auf den montierten Zustand, jeweils eine zargenabgewandte Langseite 252.

In der zargenzugewandten Langseite 250 sind jeweils zwei Festlegungsnuten 254 eingebracht.

Demzufolge weist der erste Festlegungsabschnitt 104 mehrere Festlegungselementaufnahmen 140 zur Aufnahme jeweils eines Festlegungselements 142 auf zur Festlegung des ersten Festlegungsabschnittes 104 an dem ersten Zargenschenkel 126 (detailliert in Fig. 7 dargestellt).

Des Weiteren weist auch der zweite Festlegungsabschnitt 106 mehrere Festlegungselementaufnahmen 140 auf zur Aufnahme jeweils eines Festlegungselements 142 zur Festlegung des zweiten Festlegungsabschnittes 106 an dem zweiten Zargenschenkel 130.

In Fig. 1 ist weiter zu erkennen, dass der erste Festlegungsabschnitt 104 und der zweite Festlegungsabschnitt 106 insgesamt je vier Festlegungselementaufnahmen 140 aufweisen.

Alternativ können auch mehr oder weniger als vier Festlegungselementaufnahmen 140 jeweils vorgesehen sein.

Das erste Vorrichtungselement 150 umfasst ferner eine erste Klappeinheit 154 und das zweite Vorrichtungselement 152 umfasst eine zweite Klappeinheit 156 zum Zusammenklappen des ersten Vorrichtungselements 150 und des zweiten Vorrichtungselements 152 von einer aufgeklappten Position in eine zusammengeklappte Position.

Alternativ erfolgt das Aufklappen des ersten Vorrichtungselements 150 und des zweiten Vorrichtungselements 152 von einer zusammengeklappten Position in eine aufgeklappte Position der Vorrichtung, die in Fig. 1 dargestellt ist.

Die erste Klappeinheit 154 unterteilt das erste Vorrichtungselement 150 entlang seiner Haupterstreckungsrichtung H1 jeweils mittig, so dass das erste Vorrichtungselement 150 jeweils aus einer ersten und zweiten Vorrichtungselementhälfte 238, 240 aufgebaut ist.

Entsprechend unterteilt die zweite Klappeinheit 156 das zweite Vorrichtungselement 152 entlang seiner Haupterstreckungsrichtung H2 jeweils mittig, so dass das zweite Vorrichtungselement 152 jeweils auch aus einer ersten und zweiten Vorrichtungselementhälfte 242, 244 aufgebaut ist.

Die erste Klappeinheit 154 weist ein erstes Klappdrehgelenk 158 auf, das einen per Handrad 160 manuell betätigbaren Klemmmechanismus 162 aufweist zum Verklemmen des ersten Vorrichtungselements 150, sprich der ersten und zweiten Vorrichtungselementhälfte 238, 240 in der aufgeklappten Position und in der zusammengeklappten Position.

Die erste Klappeinheit 154 ist hierzu mittels mehrerer Schrauben (z.B. vier) und mehrerer sogenannter Nutensteine (nicht sichtbar) in den beiden Festlegungsnuten 254 lösbar festgelegt.

Entsprechend weist auch die zweite Klappeinheit 156 ein zweites Klappdrehgelenk 164 auf, das auch einen per Handrad 160 manuell betätigbaren Klemmmechanismus 162 aufweist zum Verklemmen des zweiten Vorrichtungselements 152 in der aufgeklappten Position und in der zusammengeklappten Position.

Auch die zweite Klappeinheit 156 ist mittels mehrerer Schrauben (z.B. vier) und mehrerer sogenannter Nutensteine (nicht sichtbar) in den beiden Festlegungsnuten 254 lösbar festgelegt.

Das erste und zweite Klappdrehgelenk 158, 164 weisen jeweils eine Drehachse bzw. Schwenkachse D auf, die koaxial zueinander angeordnet sind und um welche sich die Vorrichtung 100 mittels ihrer jeweiligen Vorrichtungselementhälften 238, 240; 242, 244 von ihrer aufgeklappten in ihre zusammengeklappte Position und umgekehrt verschwenken lässt.

An dem ersten Vorrichtungselement 150 ist ein Seitenstützelement 170 und ein zweites Seitenstützelement 172 mittels eines Drehgelenks 174 festgelegt.

Das erste und zweite Seitenstützelement 170, 172 weisen jeweils eine plattenartige Gestalt auf.

Das erste und zweite Seitenstützelement 170, 172 weisen jeweils eine Seitenstützfläche 176 auf zum seitlichen Abstützen eines ersten Futterbretts 178 der Zarge 102 (vgl. Fig. 7) auf.

An dem zweiten Vorrichtungselement 152 ist auch ein erstes und zweites Seitenstützelement 180, 182 jeweils mittels eines Drehgelenks 174 festgelegt.

Das erste und zweite Seitenstützelement 180, 182 weisen auch eine Seitenstützfläche 176 auf zum seitlichen Abstützen eines zweiten Futterbretts 184 der Zarge 102.

Die Seitenstützelemente 180, 182 des zweiten Vorrichtungselements 152 weisen jeweils eine Aufnahmenut (nicht in Fig. 1 im Detail erkennbar, siehe hierzu Fig. 4) auf, in welche je ein elastischer Seitenstützstreifen 188 lösbar festgelegt ist zur Ausbildung der Seitenstützfläche 176 im festgelegten Zustand.

Das erste und zweite Seitenstützelement 180, 182 weisen jeweils auch eine plattenartige Gestalt auf.

Insgesamt sind die Seitenstützelemente 170, 172, 180, 182 baugleich ausgebildet, wobei die elastischen Seitenstützstreifen 188 jeweils nur in denen Aufnahmenuten 186 festgelegt sind, die dem jeweiligen ersten bzw. zweiten Futterbrett 178, 184 der Zarge 102 im montierten Zustand zugewandt sind.

Des Weiteren weist die Vorrichtung 100 einen Teleskopmechanismus 152 auf.

Das erste Vorrichtungselement 150 und das zweite Vorrichtungselement 152 sind mittels eines Teleskopmechanismus 190 gekoppelt zur kontinuierlichen und gestuften Verstellung eines Abstandes A des ersten Vorrichtungselements 150 zu dem zweiten Vorrichtungselement 152.

Die Verstellung erfolgt entlang einer Querachse Q, die senkrecht zu der jeweiligen Haupterstreckungsachse H1, H2 des ersten Vorrichtungselements 150 und des zweiten Vorrichtungselements 152 ausgerichtet ist, zur Anpassung an verschiedene Zargenfalzmaße der Zarge 102.

Der Teleskopmechanismus 190 umfasst eine erste Teleskopeinrichtung 192, die zwei Festlegungsendbereiche 194, 196 aufweist zum Festlegen der ersten Teleskopeinrichtung 192 an dem ersten Vorrichtungselement 150 und an dem zweiten Vorrichtungselement 152.

Die Festlegung an dem ersten Vorrichtungselement 150 und an dem zweiten Vorrichtungselement 152 erfolgt jeweils an dessen zargenabgewandter Langseite 252 mittels mehrerer Schrauben (z.B. vier), die sich bis zu den beiden Festlegungsnuten 254 erstrecken und dort jeweils in einen Nutenstein (nicht sichtbar) eingeschraubt sind.

Die erste Teleskopeinrichtung 192 weist einen ersten Axialanschlag 198 und einen zweiten Axialanschlag 200 auf zur Begrenzung eines minimalen Abstandes A und eines maximalen Abstandes A des ersten Vorrichtungselements 150 zu dem zweiten Vorrichtungselement 152 entlang der Querachse Q.

Der Abstand A kann sich gemäß Fig. 1 auf einen Abstand zwischen den beiden äußeren Kurzseiten 246 der beiden Vorrichtungselemente 150, 152 beziehen.

Der Teleskopmechanismus 190 umfasst weiter eine zweite Teleskopeinrichtung 202, die auch zwei Festlegungsendbereiche 194, 196 aufweist zum Festlegen der zweiten Teleskopeinrichtung 202 an dem ersten Vorrichtungselement 150 und an dem zweiten Vorrichtungselement 152.

Die Festlegung an dem ersten Vorrichtungselement 150 und an dem zweiten Vorrichtungselement 152 erfolgt jeweils an dessen zargenabgewandter Langseite 252 mittels mehrerer Schrauben (z.B. vier), die sich bis zu den beiden Festlegungsnuten 254 erstrecken und dort jeweils in einen Nutenstein (nicht sichtbar) eingeschraubt sind.

Die zweite Teleskopeinrichtung 202 weist auch einen ersten Axialanschlag 198 und einen zweiten Axialanschlag 200 auf zur Begrenzung eines minimalen Abstandes A und eines maximalen Abstandes A des ersten Vorrichtungselements 150 zu dem zweiten Vorrichtungselement 152 entlang der Querachse Q.

Der Abstand A kann sich gemäß Fig. 1 auf einen Abstand zwischen den beiden äußeren Kurzseiten 246 der beiden Vorrichtungselemente 150, 152 beziehen.

Die erste Teleskopeinrichtung 192 umfasst weiter eine äußere Teleskopschiene 222 und eine innere Teleskopschiene 224, die im montierten Zustand in der äußeren Teleskopschiene 222 linear verschiebbar aufgenommen ist.

Die äußere Teleskopschiene 222 und die innere Teleskopschiene 224 sind jeweils aus einem Strangpressprofil in Form eines Aluminiumstrangpressprofils aufgebaut.

Entsprechend umfasst auch die zweite Teleskopeinrichtung 202 eine äußere Teleskopschiene 222 und eine innere Teleskopschiene 224, die im montierten Zustand in der äußeren Teleskopschiene 222 linear verschiebbar aufgenommen ist.

Diese äußere Teleskopschiene 222 und diese innere Teleskopschiene 224 sind jeweils auch aus einem Strangpressprofil in Form eines Aluminiumstrangpressprofils aufgebaut.

Der erste Axialanschlag 198 wird jeweils durch eine der jeweiligen äußeren Teleskopschiene 222 zugewandten Innenseite (bezogen auf die Querrichtung Q) des jeweiligen ersten Festlegungsbereichs 194 der inneren Teleskopschiene 224 ausgebildet.

Der zweite Axialanschlag 200 der ersten und zweiten Teleskopeinrichtung 192, 202 wird jeweils von zwei freien Endbereichen der jeweiligen inneren und äußeren Teleskopschiene 222, 224 ausgebildet (nicht in Fig. 1 gezeigt).

Die gestufte Verstellung eines Abstandes A erfolgt anhand von verschiedenen Rastpositionen, in welchen die erste und zweite Teleskopeinrichtung 192, 202 gleich zueinander beabstandet lösbar einrasten.

Hierzu weist jeweils die äußere Teleskopschiene 222 einen federbelasteten Rastknopf 256 auf, der einen Raststift, -bolzen oder -dorn (nicht in Fig. 1 gezeigt) aufweist, mittels dessen in die in den jeweiligen Rastpositionen 258 eingebrachten Bohrungen in der inneren Teleskopschiene 224 lösbar eingerastet werden kann.

Diese lösbare Einrastung erlaubt die Einstallung verschiedener gestufter Abstände A, die den folgenden Standard-Zargenfalzmaßen der Zarge 102 entsprechen: 591 mm, 716 mm, 841 mm, 966 mm oder 1091 mm.

Zwischen den einzelnen Rastpositionen kann der Abstand A der Vorrichtung 100 kontinuierlich verstellt werden und mittels eines jeweiligen Teleskophandrades 260 zur Verklemmung der äußeren und inneren Teleskopschiene 222, 224 lösbar festgelegt werden.

Mittels der Festlegung der beiden Teleskopeinrichtungen 192, 202 an dem ersten und zweiten Vorrichtungselement 150, 152 entsteht eine rahmenartige Vorrichtung, deren beiden Vorrichtungselemente 150, 152 und deren beiden Teleskopeinrichtungen 192, 202 im festgelegten und montierten Zustand zueinander parallel sind.

Die beiden Vorrichtungselemente 150, 152 weisen zudem an ihrem bodenseitigen Ende (bezogen auf den montierten und festgelegten Zustand an der Zarge 102) jeweils eine Höhenverstellungseinrichtung 262, 264 auf.

Diese Höhenverstellungseinrichtungen 262, 264 sind in einem lichten Zwischenbereich zwischen dem ersten und dem zweiten Vorrichtungselement 150, 152 angeordnet zur individuellen Höhenverstellung des ersten und zweiten Vorrichtungselements 150, 152 entlang ihrer jeweiligen Haupterstreckungsachsen H1, H2.

Dieser lichte Zwischenbereich weist eine Breite entsprechend der Länge der beiden inneren Kurzseiten 248 der beiden Vorrichtungselemente 150, 152 auf, wobei ein Großteil einer Breitenerstreckung der beiden Höhenverstellungseinrichtungen 262, 264 sich sich innerhalb der Breite der beiden Vorrichtungselemente 150, 152 befindet.

Zudem ist an der äußeren Teleskopschiene 224 an der ersten oder an der zweiten Teleskopeinrichtung 192, 202 eine Wasserwaage 266 angeordnet.

Fig. 2 zeigt eine weitere schematische, perspektivische Darstellung der Vorrichtung 100 gemäß Fig. 1.

Das erste Vorrichtungselement 150 kann ferner einen ersten Verriegelungsmechanismus 166 aufweisen zur Verriegelung des ersten Vorrichtungselements 150 in der aufgeklappten Position.

Spezieller ausgedrückt erfolgt die Verriegelung mittels eines formschlüssigen Verriegelungsschiebers (nicht in Fig. 2 gezeigt), der innerhalb des ersten Vorrichtungselements 150 entlang der ersten Haupterstreckungsachse H1 verschiebbar ist.

Die Verriegelung erfolgt derart, dass der Verriegelungsschieber ausgehend von der ersten Vorrichtungselementhälfte 238 in die zweite Vorrichtungselementhälfte 240 in einer inneren Schieberführungsnut einschiebbar ist zur Ausbildung eines gegenseitigen Formschlusses.

Die Schiebebewegung erfolgt entlang der Haupterstreckungsachse H1 des ersten Vorrichtungselements 150, wobei in dem ersten Vorrichtungselement 150 eine Längsnut 268 eingebracht ist zur Begrenzung der Schiebebewegung mittels eines gemeinsam gekoppelten Schiebe-Handrades 270.

Das Schiebe-Handrad 270 kann eine weitere Schieber-Klemmeinrichtung (nicht in Fig. 2 gezeigt) im Inneren des ersten Vorrichtungselements 150 aufweisen.

Zusätzlich oder alternativ kann das zweite Vorrichtungselement 152 einen zweiten Verriegelungsmechanismus 168 aufweisen zur Verriegelung des zweiten Vorrichtungselements 152 in der aufgeklappten Position.

Spezieller ausgedrückt erfolgt die Verriegelung mittels eines formschlüssigen Verriegelungsschiebers (nicht in Fig. 2 gezeigt), der innerhalb des zweiten Vorrichtungselements 152 entlang der zweiten Haupterstreckungsachse H2 verschiebbar ist.

Die Verriegelung erfolgt derart, dass der Verriegelungsschieber ausgehend von der ersten Vorrichtungselementhälfte 242 in die zweite Vorrichtungselementhälfte 244 in einer inneren Schieberführungsnut einschiebbar ist zur Ausbildung eines gegenseitigen Formschlusses.

Die Schiebebewegung erfolgt entlang der Haupterstreckungsachse H2 des zweiten Vorrichtungselements 152, wobei in dem zweiten Vorrichtungselement 152 eine weitere Längsnut eingebracht ist zur Begrenzung der Schiebebewegung mittels eines weiteren gemeinsam gekoppelten Schiebe-Handrades (jeweils nicht in Fig. 2 dargestellt).

Das Schiebe-Handrad kann eine weitere Schieber-Klemmeinrichtung (nicht in Fig. 2 gezeigt) im Inneren des zweiten Vorrichtungselements 152 aufweisen.

Ferner sind in Fig. 2 zwei Handriffe 272 dargestellt, von denen ein Handgriff 272 an einer zargenabgewandten Langseite 252 des ersten Vorrichtungselements 150 mittels zweier Schrauben festgelegt ist.

Entsprechend ist ein weiterer Handgriff 272 auch an einer zargenabgewandten Langseite 252 des zweiten Vorrichtungselements 152 mittels zwei Schrauben festgelegt.

Die beiden Handgriffe 272 sind dabei jeweils auf gleicher Höhe an dem ersten und zweiten Vorrichtungselement 150, 152 angeordnet.

Fig. 3 zeigt eine weitere schematische, perspektivische Darstellung der Vorrichtung 100 gemäß Fig. 1 und Fig. 2 in einem zusammengeklappten Zustand.

Hierbei wird deutlich, dass sich die jeweiligen Seitenstützelemente 170, 172; 180, 182 im eingeschwenkten Zustand befinden.

Die jeweiligen Seitenstützelemente 170, 172; 180, 182 sind innerhalb eines im eingeklappten Zustand ausgebildeten Zwischenraumes zwischen den jeweiligen beiden einander gegenüberliegenden Vorrichtungselementhälften 238, 240; 242, 244 angeordnet.

Fig. 4 zeigt eine schematische, perspektivische Detaildarstellung eines Seitenstützelements 182 der Vorrichtung 100 gemäß Fig. 1 bis Fig. 3.

Diese Detaildarstellung bezieht sich nur auf das Seitenstützelement 182 des zweiten Vorrichtungselements 152, wobei das nachstehend Erläuterte auch für die weiteren baugleichen Seitenstützelemente 170, 172; 180 gilt.

Das Drehgelenk 174 weist eine Fest-Los-Lagerung auf, wobei das Festlager eine selbstsichernde Mutter aufweist, so dass eine ausreichende Selbsthemmung im auf- und zugeschwenkten Zustand erzeugt wird, damit das Seitenstützelement 182 nicht unbeabsichtigt auf- bzw. zuschwenkt.

Das Seitenstützelement 182 des zweiten Vorrichtungselements 152 weist eine Aufnahmenut 186 auf, in welche ein elastischer Seitenstützstreifen lösbar (nicht in Fig. 4 dargestellt) festgelegt ist zur Ausbildung der Seitenstützfläche (nicht in Fig. 4 dargestellt) im festgelegten Zustand.

Anhand von Fig. 4 ist erkennbar, dass der Abstand zwischen einem Nutgrund der Aufnahmenut 186 und dem zweiten Eingriffselement 112 im ausgeschwenkten Zustand des Seitenstützelements 182 konstant ist.

Das Seitenstützelement 182 weist eine plattenartige Gestalt auch und ist ebenfalls mittels eines Aluminiumstrangpressprofils ausgestaltet.

Fig. 5 zeigt eine schematische Querschnittdarstellung eines ersten und zweiten Vorrichtungselements 150, 152 der Vorrichtung gemäß Fig. 1 bis Fig. 3 gemäß einer ersten Schnittebene.

Die obere Querschnittdarstellung entspricht dem zweiten Vorrichtungselement 152 und entsprechend entspricht die untere Querschnittdarstellung dem ersten Vorrichtungselement 150.

Die obere Querschnittdarstellung und die untere Querschnittdarstellung sind achsensymmetrische Querschnittdarstellungen des ersten und zweiten Vorrichtungselements 150, 152 bezüglich einer Symmetrieachse S.

Wie bereits in Fig. 1 erläutert wurde, ist das erste Vorrichtungselement 150 aus einem ersten Strangpressprofil in Form eines Aluminiumstrangpressprofils aufgebaut, das einen rechteckigen außenumfänglich geschlossenen Hohlquerschnitt 204 aufweist.

Der Hohlquerschnitt 204 weist ferner abgerundete Ecken auf, damit bei der Montage an die Zarge 102 weniger Beschädigungen auftreten.

Der rechteckige, außenumfänglich geschlossene Hohlquerschnitt 204 kann so verstanden werden, dass in Umfangsrichtung ein Großteil des Hohlquerschnitts 204 vollständig geschlossen ist, jedoch einige Bereiche ausgespart sein können.

So weist der rechteckige, außenumfänglich geschlossene Hohlquerschnitt 204 zwei getrennte Aussparungen auf, die entlang seiner gesamten Haupterstreckungsachse H1 zwei Festlegungsnuten 254 definieren.

Der rechteckige, außenumfänglich geschlossene Hohlquerschnitt 204 weist zwei sich gegenüberliegende, parallele Kurzseiten 246, 248 und zwei sich gegenüberliegende, parallele Langseiten 250, 252 auf.

Ferner weist dieser Hohlquerschnitt 204 eine Festlegungsabschnittkammer 206 zur Ausbildung des ersten Festlegungsabschnitts 104, eine Mittelkammer 208 zur Ausbildung eines Mittelabschnitts 210 und eine Profilversteifungskammer 212 zur Ausbildung eines zusätzlichen Profilversteifungsabschnittes 214 auf.

Gemäß Fig. 5 ist die getrennte Aussparung zur Ausbildung der Festlegungsnut 254 in der Festlegungsabschnittkammer 206 positioniert, wohingegen die andere getrennte Aussparung zur Ausbildung der anderen Festlegungsnut 254 in der Profilversteifungskammer 212 positioniert ist.

Die Festlegungsabschnittkammer 206 und die Profilversteifungskammer 212 des Hohlquerschnitts 204 des ersten Strangpressprofils weisen jeweils eine Rippenstruktur 216, 218 mit mehreren Versteifungsrippen 220 auf.

Die Mittelkammer 208 ist von zwei, bezogen auf die Langseiten 250, 252, senkrechten Versteifungsrippen 220 begrenzt.

Weitere Versteifungsrippen 220 erheben sich aus dem geschlossenen Hohlquerschnitt 204 der Festlegungsabschnittkammer 206 und vereinen sich innerhalb der Festlegungsabschnittkammer 206 wieder zur Ausbildung der jeweiligen Rippenstruktur 216.

Auch innerhalb der Profilversteifungskammer 212 erheben sich weitere Versteifungsrippen 220 sich aus dem geschlossenen Hohlquerschnitt 204 der Profilversteifungskammer 212 und vereinen sich innerhalb der Profilversteifungskammer 212 wieder zur Ausbildung der jeweiligen Rippenstruktur 218.

Die erste Langseite 250 ist, bezogen auf den montierten Zustand, jeweils eine zargenzugewandte Langseite 250 und weist jeweils die erste Ansatzfläche 116 auf.

Das erste Eingriffselement 108 weist einen ersten Eingriffsvorsprung 132 auf, der ausgehend von der ersten Ansatzfläche 116 des ersten Festlegungsabschnitts 104 entlang einer ersten Ebene 134 vorspringt, die senkrecht zu dieser ersten Ansatzfläche 116 ausgerichtet ist.

Der ausgehend von der ersten Ansatzfläche 116 vorspringende erste Eingriffsvorsprung 132 ist im Bereich der ersten Ansatzfläche 116 einstückig mit dem Hohlquerschnitt 204 verbunden, so dass auf einer Makroebene zwischen dem Hohlquerschnitt 204 und dem ersten Eingriffsvorsprung 132 keine Trennfläche existiert.

Die zweite Langseite 252 ist, bezogen auf den montierten Zustand, jeweils eine zargenabgewandte Langseite 252.

In der zargenzugewandten Langseite 250 sind jeweils zwei Festlegungsnuten 254 eingebracht.

Die äußere Kurzseite 246 weist die zweite Ansatzfläche118 auf, wohingegen die innere Kurzseite 248 einer weiteren inneren Kurzseite 248 des zweiten Vorrichtungselements 152 im montierten Zustand zugewandt ist und parallel zu dieser ausgerichtet ist.

Wie das erste Vorrichtungselement 150 ist auch das zweite Vorrichtungselement 152 aus einem ersten Strangpressprofil in Form eines Aluminiumstrangpressprofils aufgebaut, das einen rechteckigen außenumfänglich geschlossenen Hohlquerschnitt 204 aufweist.

Der Hohlquerschnitt 204 weist ferner abgerundete Ecken auf, damit bei der Montage an die Zarge 102 weniger Beschädigungen auftreten.

Der rechteckige, außenumfänglich geschlossene Hohlquerschnitt 204 kann so verstanden werden, dass in Umfangsrichtung ein Großteil des Hohlquerschnitts 204 vollständig geschlossen ist, jedoch einige Bereiche ausgespart sind.

So weist der rechteckige, außenumfänglich geschlossene Hohlquerschnitt 204 zwei getrennte Aussparungen auf, die entlang seiner gesamten Haupterstreckungsachse H2 zwei Festlegungsnuten 254 definieren.

Der rechteckige, außenumfänglich geschlossene Hohlquerschnitt 204 weist zwei sich gegenüberliegende, parallele Kurzseiten 246, 248 und zwei sich gegenüberliegende, parallele Langseiten 250, 252 auf.

Ferner weist dieser Hohlquerschnitt 204 eine Festlegungsabschnittkammer 206 zur Ausbildung des zweiten Festlegungsabschnitts 106, eine Mittelkammer 208 zur Ausbildung eines Mittelabschnitts 210 und eine Profilversteifungskammer 212 zur Ausbildung eines zusätzlichen Profilversteifungsabschnittes 214 auf.

Gemäß Fig. 5 ist die getrennte Aussparung zur Ausbildung der Festlegungsnut 254 in der Festlegungsabschnittkammer 206 positioniert, wohingegen die andere getrennte Aussparung zur Ausbildung der anderen Festlegungsnut 254 in der Profilversteifungskammer 212 positioniert ist.

Die Festlegungsabschnittkammer 206 und die Profilversteifungskammer 212 des Hohlquerschnitts 204 des zweiten Strangpressprofils weisen jeweils eine Rippenstruktur 216, 218 mit mehreren Versteifungsrippen 220 auf.

Die Mittelkammer 208 ist von zwei, bezogen auf die Langseiten 250, 252, senkrechten Versteifungsrippen 220 begrenzt.

Weitere Versteifungsrippen 220 erheben sich aus dem geschlossenen Hohlquerschnitt 204 der Festlegungsabschnittkammer 206 und vereinen sich innerhalb der Festlegungsabschnittkammer 206 wieder zur Ausbildung der jeweiligen Rippenstruktur 216.

Auch innerhalb der Profilversteifungskammer 212 erheben sich weitere Versteifungsrippen 220 sich aus dem geschlossenen Hohlquerschnitt 204 der Profilversteifungskammer 212 und vereinen sich innerhalb der Profilversteifungskammer 212 wieder zur Ausbildung der jeweiligen Rippenstruktur 218.

Die erste Langseite 250 ist, bezogen auf den montierten Zustand, jeweils eine zargenzugewandte Langseite 250 und weist jeweils die erste Ansatzfläche 116 auf.

Das zweite Eingriffselement 112 weist einen zweiten Eingriffsvorsprung 136 auf, der ausgehend von der ersten Ansatzfläche 116 des zweiten Festlegungsabschnitts 106 entlang einer zweiten Ebene 138 vorspringt, die senkrecht zu dieser ersten Ansatzfläche 116 ausgerichtet ist.

Der ausgehend von der ersten Ansatzfläche 116 vorspringende zweite Eingriffsvorsprung 136 ist im Bereich der ersten Ansatzfläche 116 einstückig mit dem Hohlquerschnitt 204 verbunden, so dass auf einer Makroebene zwischen dem Hohlquerschnitt 204 und dem zweiten Eingriffsvorsprung 136 keine Trennfläche existiert.

Die zweite Langseite 252 ist, bezogen auf den montierten Zustand, jeweils eine zargenabgewandte Langseite 252.

In der zargenzugewandten Langseite 250 sind jeweils zwei Festlegungsnuten 254 eingebracht.

Die äußere Kurzseite 246 weist die zweite Ansatzfläche118 auf, wohingegen die weitere innere Kurzseite 248 der inneren Kurzseite 248 des ersten Vorrichtungselements 150 im montierten Zustand zugewandt ist und parallel zu dieser ausgerichtet ist.

Fig. 6 zeigt eine schematische Querschnittdarstellung des ersten und zweiten Vorrichtungselements der Vorrichtung gemäß Fig. 1 bis Fig. 3 gemäß einer zweiten Schnittebene.

Anhand der Querschnittsdarstellung gemäß der zweiten Schnittebene wird erkennbar, dass die Festlegungselementaufnahmen 140 (vgl. Fig. 1) des ersten Festlegungsabschnitts 104 jeweils eine Aufnahmehülse 144 aufweisend eine Aufnahmeöffnung 146 umfassen.

Die Aufnahmeöffnung 146 bildet einen Öffnungsabschnitt einer Aufnahmedurchgangsöffnung 148 durch den ersten Festlegungsabschnitt 104.

Diese Aufnahmehülse 144 ist als hohlzylindrische Aufnahmehülse ausgeformt, die einen kreisringförmigen Querschnitt aufweist, so dass die Aufnahmeöffnung146 eine kreisförmige Aufnahmeöffnung ist.

Die Aufnahmehülse 144 ist in einer Hülsen-Rippenstruktur 274 des ersten Festlegungsabschnittes 104 eingepresst.

Die Aufnahmehülse 144 kann ferner einen anderen, härteren Werkstoff oder eine andere Legierung als das Aluminiumstrangpressprofil, beispielsweise Stahl oder eine härtere Aluminiumlegierung, aufweisen.

Eine Mittelachse M der jeweiligen Aufnahmeöffnung 146 des ersten Festlegungsabschnitts 104 schließt mit einer Flächennormalen F der ersten Ansatzfläche 116 des ersten Festlegungsabschnitts 104 einen Winkel α ein.

Der Winkel α kann insbesondere zwischen ca. 5° und ca. 15° aufweisen. Vorzugsweise kann der Winkel α zwischen ca. 7° und ca. 13° aufweisen. Besonders bevorzugt kann der Winkel α zwischen ca. 9° und ca. 11° aufweisen.

Entlang der Mittelachse M ist zudem der Aufnahmekanal für ein Festlegungselement (nicht in Fig. 6 gezeigt) dargestellt, innerhalb dessen das Festlegungselement von der Aufnahmehülse 144 aufgenommen und geführt ist.

Analog zu den Festlegungselementaufnahmen 140 (vgl. Fig. 1) des ersten Festlegungsabschnitts 104 umfassen auch die Festlegungselementaufnahmen 140 (vgl. Fig. 1) des zweiten Festlegungsabschnitts 106 jeweils eine Aufnahmehülse 144 aufweisend eine Aufnahmeöffnung 146.

Die Aufnahmeöffnung 146 bildet einen Öffnungsabschnitt einer Aufnahmedurchgangsöffnung 148 durch den zweiten Festlegungsabschnitt 106.

Diese Aufnahmehülse 144 ist als hohlzylindrische Aufnahmehülse ausgeformt, die einen kreisringförmigen Querschnitt aufweist, so dass die Aufnahmeöffnung146 eine kreisförmige Aufnahmeöffnung ist.

Die Aufnahmehülse 144 ist in einer Hülsen-Rippenstruktur 274 des ersten Festlegungsabschnittes 104 eingepresst.

Die Aufnahmehülse 144 kann ferner einen anderen, härteren Werkstoff oder eine andere Legierung als das Aluminiumstrangpressprofil, beispielsweise Stahl oder eine härtere Aluminiumlegierung, aufweisen.

Eine Mittelachse M der jeweiligen Aufnahmeöffnung 146 des zweiten Festlegungsabschnitts 106 schließt mit einer Flächennormalen F der ersten Ansatzfläche 116 des zweiten Festlegungsabschnitts 106 einen Winkel α ein.

Der Winkel α kann insbesondere zwischen ca. 5° und ca. 15° aufweisen. Vorzugsweise kann der Winkel α zwischen ca. 7° und ca. 13° aufweisen. Besonders bevorzugt kann der Winkel α zwischen ca. 9° und ca. 11° aufweisen.

Entlang der Mittelachse M ist zudem der Aufnahmekanal für ein Festlegungselement (nicht in Fig. 6 gezeigt) dargestellt, innerhalb dessen das Festlegungselement von der Aufnahmehülse 144 aufgenommen und geführt ist.

Fig. 7 zeigt eine schematische Teilquerschnittdarstellung des ersten oder zweiten Vorrichtungselements 150, 152 der Vorrichtung 100 gemäß Fig. 1 bis Fig. 3 festgelegt an einer Zarge 102 gemäß der zweiten Schnittebene.

Nachfolgend wird Fig. 7 anhand des ersten Vorrichtungselements 150 erläutert, wobei in gespiegelter Anordnung des ersten Vorrichtungselements 150 die Erläuterungen mit Blick auf die Fig. 5 und Fig. 6 analog bzw. korrespondierend für das zweite Vorrichtungselement 152 gleichbedeutend gelten.

Gemäß Fig. 7 ist die Vorrichtung 100 mittels des ersten Festlegungsabschnittes 104 und mehrerer Festlegungselemente an dem Zargenfalz 124 des ersten Zargenschenkels 126 montiert bzw. festgelegt.

Das Festlegungselement (z.B. eine Schraube), das durch die eine in Fig. 7 dargestellte Aufnahmehülse 144 geführt ist, ist in Fig. 7 zur besseren Übersichtlichkeit nicht dargestellt.

Der Zargenfalz 124 ist als rechteckige Aussparung in dem ersten Zargenschenkel 126 eingebracht und weist eine erste Zargenfalzfläche 120 und eine zweite Zargenfalzfläche 122 auf.

Wie vorstehend erläutert, weist der erste Festlegungsabschnitt 104 die erste Ansatzfläche 116 und die zweite Ansatzfläche 118 auf zum Ansetzen des ersten Festlegungsabschnitts 104 an die erste Zargenfalzfläche 120 und an die zweite Zargenfalzfläche 122 des Zargenfalzes 124 eines ersten Zargenschenkels 126 der Zarge 102.

Durch das Festlegungselement (z.B. Schraube), das in den ersten Nutabschnitt 110 eingreift, wird der Festlegungsabschnitt 104 und der Zargenfalz 124 zueinander gezogen, bis die erste Ansatzfläche 116 und die erste Zargenfalzfläche 120 in Kontakt kommen.

Ab diesem Kontakt setzt die Ansatzfläche 116 an die erste Zargenfalzfläche 120 an und wird durch das Festlegungselement weiter verspannt, so dass eine ausreichende Flächenpressung entsteht, um den ersten Festlegungsabschnitt 104 (mittels mehrerer Festlegungselemente; vgl. Fig. 1) mittels der resultierenden Andrückkraft an die erste Zargenfalzfläche 120 zu drücken.

Ob die zweite Ansatzfläche 118 an die zweite Zargenfalzfläche 122 ansetzt hängt maßgeblich davon ab, ob der erste Nutabschnitt 110 mittig in der ersten Zargenfalzfläche 120 angeordnet ist.

Sitzt der erste Nutabschnitt 110 jedoch zu weit außermittig in der ersten Zargenfalzfläche, d.h. in Richtung des ersten Futterbretts 178, entsteht ein Spalt zwischen zweiter Ansatzfläche 118 und zweiter Zargenfalzfläche 122.

Zwar kann dieser Spalt in einem gewissen Ausmaß durch ein dünneres erstes Eingriffselement 108 in Form des Eingriffsvorsprungs 132 kompensiert werden, das folglich mit einem gewissen Spiel in den ersten Nutabschnitt 110 (z.B. 1 bis 2 mm) eingreift.

Allerdings hat diese Kompensation bei einer zu weit außermittigen Lage des ersten Nutabschnittes seine Grenzen, so dass dann der vorstehend erläuterte Spalt entsteht.

Dennoch reicht in diesem Fall die resultierende Andrückkraft aus, um die erste Ansatzfläche 116 an die erste Zargenfalzfläche 120 zu drücken und die Zarge sicher zu montieren bzw. zu positionieren.

Um diesen Spalt zu kompensieren, wird jeweils der lösbare und elastische Seitenstützstreifen 188 in die Aufnahmenut des Seitenstützelements (vgl. Fig. 1, 2 und 4) eingeführt und dort festgelegt. Der Streifen kann folglich eine variable Streifendicke aufweisen, so dass die unterschiedlichen Spaltdicken durch unterschiedliche Streifen jeweils kompensiert werden können.

Fig. 8 zeigt eine schematische Querschnittdarstellung einer äußeren Teleskopschiene 222 der ersten oder zweiten Teleskopeinrichtung 192, 202 eines Teleskopmechanismus 190 der Vorrichtung gemäß Fig. 1 bis Fig. 3, festgelegt an dem zweiten Vorrichtungselement 152.

Wie mit Blick auf die Fig. 1 und 2 erläutert, umfasst die erste bzw. zweite Teleskopeinrichtung 192, 202 eine äußere Teleskopschiene 222 und eine innere Teleskopschiene (nicht in Fig. 8 gezeigt), die im montierten Zustand in der äußeren Teleskopschiene 222 linear verschiebbar aufgenommen ist.

Obwohl Fig. 8 sich auf die Darstellung der zweiten Teleskopeinrichtung 202 bezieht, kann deren Erläuterung in funktionaler und struktureller Hinsicht unmittelbar auf die erste Teleskopeinrichtung 192 übertragen werden, da beide Teleskopeinrichtungen 192, 202 baugleich sind.

Die äußere Teleskopschiene 222 und die innere Teleskopschiene sind jeweils aus einem Strangpressprofil in Form eines Aluminiumstrangpressprofil aufgebaut.

Gemäß Fig. 8 weist die äußere Teleskopschiene 222 einen rechteckigen, außenumfänglich geschlossenen Hohlquerschnitt 226 auf, der einen mittleren Querschnittsbereich 228 aufweist, in dem der Hohlquerschnitt 226 tailliert ausgeformt ist zur Definition eines ersten Führungsquerschnittbereichs 230.

Gemäß Fig. 8 ist ferner die Festlegung der äußeren Teleskopschiene 222 an dem zweiten Vorrichtungselement 152 mittels mehrerer Festlegungselemente (nur zwei in Fig. 8 dargestellt) gezeigt.

Zur Aufnahme der Festlegungselemente weist der Hohlquerschnitt 226 zwei äußere Festlegungskammern 276 an seinen Endbereichen auf.

Die Festlegungselemente erstrecken sich bis zu der in Fig. 8 gezeigten Festlegungsnut 254 des zweiten Vorrichtungselements, wo die Festlegungselemente mittels Nutensteinen (nicht in Fig. 8 gezeigt) verschraubt werden können.

Fig. 9 zeigt eine schematische Querschnittdarstellung einer inneren und äußeren Teleskopschiene 222, 224 eines ersten oder zweiten Teleskopmechanismus 192, 202 der Vorrichtung 100 gemäß Fig. 1 bis Fig. 3.

Die Schnittebene ist jedoch so gewählt, dass sie in Querrichtung Q (vgl. Fig. 1) zwischen den beiden Vorrichtungselementen 150, 152 liegt und die innere Teleskopschiene 224 in der äußeren Teleskopschiene 222 geführt ist.

Die innere Teleskopschiene 224 weist einen rechteckigen, außenumfänglich geschlossenen Hohlquerschnitt 232 auf, der einen mittleren Querschnittsbereich 234 aufweist, in dem der Hohlquerschnitt 232 tailliert ausgeformt ist zur Definition eines zweiten Führungsquerschnittbereichs 236.

Zur Aufnahme von Festlegungselementen weist auch der Hohlquerschnitt 232 zwei Festlegungskammern 278 auf.

Im montierten Zustand greift der erste Führungsquerschnittbereich 230 des Hohlquerschnitts 226 der äußeren Teleskopschiene 222 in den zweiten Führungsquerschnittbereich 236 des Hohlquerschnitts 232 der inneren Teleskopschiene 224 ein zur bereichsweisen linearen Führung der inneren Teleskopschiene 224 in der äußeren Teleskopschiene 222.

Weitere Bereiche, die für die lineare Führung der inneren Teleskopschiene 224 in der äußeren Teleskopschiene 222 verantwortlich sind, sind die rechteckigen Bereiche des Hohlquerschnitts 232 der inneren Teleskopschiene 224 und des Hohlquerschnitts 226 der äußeren Teleskopschiene 222.

Fig. 10 zeigt eine schematische Querschnittdarstellung einer inneren und äußeren Teleskopschiene ersten oder zweiten Teleskopeinrichtung 192, 202 der Vorrichtung 100 gemäß Fig. 1 bis Fig. 3, festgelegt an dem ersten Vorrichtungselement.

Obwohl Fig. 10 sich auf die Darstellung der zweiten Teleskopeinrichtung 202 bezieht, kann deren Erläuterung in funktionaler und struktureller Hinsicht unmittelbar auf die erste Teleskopeinrichtung 192 übertragen werden, da beide Teleskopeinrichtungen 192, 202 baugleich sind.

In Fig. 10 ist die Aufnahme von Festlegungselementen in den Festlegungskammern 278 des Hohlquerschnitts 232 der inneren Teleskopschiene 224 gezeigt.

Die Festlegungselemente erstrecken sich bis zu der in Fig. 10 gezeigten Festlegungsnut 254 des ersten Vorrichtungselements 150, wo die Festlegungselemente mittels Nutensteinen (nicht in Fig. 10 gezeigt) verschraubt werden können.

Die Montage bzw. das Festlegen der Vorrichtung 100 gemäß Fig. 1 bis 10 an eine Zarge 102 wird nun anhand eines Verfahrens gemäß einer beispielhaften Ausführungsform der vorliegenden Erfindung erläutert.

Diesbezüglich wird ein Verfahren zum Montieren und/oder Festlegen einer Vorrichtung 100 an eine Zarge 102 ausgeführt, wobei die Vorrichtung 100 zum Montieren und/oder Positionieren der Zarge 102 in einer Wandöffnung und/oder einer Maueröffnung konfiguriert ist, wobei das Verfahren folgende Schritte umfasst:
- Bereitstellen der Vorrichtung 100, die einen ersten Festlegungsabschnitt 104 und einen zweiten Festlegungsabschnitt 106 aufweist;
- Ansetzen der Vorrichtung 100 an einen Zargenfalz 124 eines ersten Zargenschenkels 126 der Zarge 102 und an einen Zargenfalz 128 eines zweiten Zargenschenkels 130 der Zarge 102 an einer Ansetzposition, so dass die Vorrichtung 100 mittels eines ersten Eingriffselements 108, das an dem ersten Festlegungsabschnitt 104 positioniert ist, in einen ersten Nutabschnitt 110 des Zargenfalzes 124 des ersten Zargenschenkels 126 eingreift und mittels eines zweiten Eingriffselements 112, das an dem zweiten Festlegungsabschnitt 106 positioniert ist, in einen zweiten Nutabschnitt 114 des Zargenfalzes 128 des zweiten Zargenschenkels 130 eingreift;
- Verschieben der Vorrichtung 100 von der Ansetzposition an eine Festlegungsposition längs entlang des Zargenfalzes 124 des ersten Zargenschenkels 126 und längs entlang des Zargenfalzes 128 des zweiten Zargenschenkels 130; und
- lösbares Festlegen der Vorrichtung 100 an den Zargenfalz 124 des ersten Zargenschenkels 126 mittels des ersten Festlegungsabschnitts 104 und an den Zargenfalz 128 des zweiten Zargenschenkels 130 mittels des zweiten Festlegungsabschnittes 106 an der Festlegungsposition.

Die Ansetzposition weist einen kürzeren Abstand von dem Querelement der Zarge 102 auf als die Festlegungsposition und kann sich auf das dem Querelement zugewandte Ende der vorstehend erläuterten Vorrichtung 100 beziehen.

Alle strukturellen und funktionellen Merkmale, die mit der zuvor gemäß Fig. 1 bis 10 beschriebenen Vorrichtung 100 verbunden sind, können auch in dem vorstehend erläuterten Verfahren entweder allein oder in Kombination umfasst sein und die damit verbundenen Eigenschaften, Ausgestaltungen und Vorteile können entsprechend ebenfalls umfasst sowie erzielt werden.

Zudem kann die zuvor gemäß Fig. 1 bis 10 beschriebene Vorrichtung 100 konfiguriert sein, um das hierin beschriebene Verfahren auszuführen, und das hierin beschriebene Verfahren kann ausgestaltet sein, um mittels der zuvor gemäß Fig. 1 bis 10 beschriebenen Vorrichtung 100 ausführbar zu sein.

### Bezugszeichenliste

- 100: Vorrichtung
- 102: Zarge
- 104: erster Festlegungsabschnitt
- 106: zweiter Festlegungsabschnitt
- 108: erstes Eingriffselement
- 110: erster Nutabschnitt
- 112: zweites Eingriffselement
- 114: zweiter Nutabschnitt
- 116: erste Ansatzfläche
- 118: zweite Ansatzfläche
- 120: erste Zargenfalzfläche
- 122: zweite Zargenfalzfläche
- 124: Zargenfalz
- 126: erster Zargenschenkel
- 128: Zargenfalz
- 130: zweiter Zargenschenkel
- 132: erster Eingriffsvorsprung
- 134: erste Ebene
- 136: zweiter Eingriffsvorsprung
- 138: zweite Ebene
- 140: Festlegungselementaufnahme
- 142: Festlegungselement
- 144: Aufnahmehülse
- 146: Aufnahmeöffnung
- 148: Aufnahmedurchgangsöffnung
- 150: erstes Vorrichtungselement
- 152: zweites Vorrichtungselement
- 154: erste Klappeinheit
- 156: zweite Klappeinheit
- 158: erstes Klappdrehgelenk
- 160: Handrad
- 162: manuell betätigbarer Klemmmechanismus
- 164: zweites Klappdrehgelenk
- 166: erster Verriegelungsmechanismus
- 168: zweiter Verriegelungsmechanismus
- 170: erstes Seitenstützelement
- 172: zweites Seitenstützelement
- 174: Drehgelenk
- 176: Seitenstützfläche
- 178: erstes Futterbrett
- 180: drittes Seitenstützelement
- 182: viertes Seitenstützelement
- 184: zweites Futterbrett
- 186: Aufnahmenut
- 188: elastischer Seitenstützstreifen
- 190: Teleskopmechanismus
- 192: erste Teleskopeinrichtung
- 194: erster Festlegungsendbereich
- 196: zweiter Festlegungsendbereich
- 198: erster Axialanschlag
- 200: zweiter Axialanschlag
- 202: zweite Teleskopeinrichtung
- 204: rechteckiger, außenumfänglich geschlossener Hohlquerschnitt
- 206: Festlegungsabschnittkammer
- 208: Mittelkammer
- 210: Mittelabschnitt
- 212: Profilversteifungskammer
- 214: Profilversteifungsabschnitt
- 216: Rippenstruktur
- 218: Rippenstruktur
- 220: Versteifungsrippen
- 222: äußere Teleskopschiene
- 224: innere Teleskopschiene
- 226: rechteckiger, außenumfänglich geschlossener Hohlquerschnitt
- 228: mittlerer Querschnittsbereich
- 230: erster Führungsquerschnittbereich
- 232: rechteckiger, außenumfänglich geschlossener Hohlquerschnitt
- 234: mittlerer Querschnittsbereich
- 236: zweiter Führungsquerschnittbereich
- 238: erste Vorrichtungselementhälfte
- 240: zweite Vorrichtungselementhälfte
- 242: erste Vorrichtungselementhälfte
- 244: zweite Vorrichtungselementhälfte
- 246: äußere Kurzseite
- 248: innere Kurzseite
- 250: zargenzugewandte Langseite
- 252: zargenabgewandte Langseite
- 254: Festlegungsnuten
- 256: Rastknopf
- 258: Rastpositionen
- 260: Teleskophandrad
- 262: Höhenverstellungseinrichtung
- 264: Höhenverstellungseinrichtung
- 266: Wasserwaage
- 268: Längsnut
- 270: Schiebe-Handrad
- 272: Handriffe
- 274: Hülsen-Rippenstruktur
- 276: Festlegungskammern
- 278: Festlegungskammern

- M: Mittelachse
- F: Flächennormale
- α: Winkel
- A: Abstand
- Q: Querachse
- H1: Haupterstreckungsachse
- H2: Haupterstreckungsachse
- D: Drehachse bzw. Schwenkachse
- S: Symmetrieachse

## Patentansprüche

1. Vorrichtung (100) zum Montieren und/oder Positionieren einer Zarge (102) in einer Wandöffnung und/oder in einer Maueröffnung, umfassend:
- einen ersten Festlegungsabschnitt (104) zum lösbaren Festlegen der Vorrichtung (100) an der Zarge (102); und
- einen zweiten Festlegungsabschnitt (106) zum lösbaren Festlegen der Vorrichtung (100) an der Zarge (102); wobei
an dem ersten Festlegungsabschnitt (104) ein erstes Eingriffselement (108) positioniert ist zum Eingreifen in einen ersten Nutabschnitt (110) der Zarge (102) im festgelegten Zustand und wobei an dem zweiten Festlegungsabschnitt (106) ein zweites Eingriffselement (112) positioniert ist zum Eingreifen in einen zweiten Nutabschnitt (114) der Zarge (102) im festgelegten Zustand, so dass die Zarge (102) in der Wandöffnung und/oder in der Maueröffnung im festgelegten Zustand mittels der Vorrichtung (100) montierbar und/oder positionierbar ist.

2. Vorrichtung (100) nach Anspruch 1, **dadurch gekennzeichnet, dass** der erste Festlegungsabschnitt (104) eine erste Ansatzfläche (116) und/oder eine zweite Ansatzfläche (118) aufweist zum Ansetzen des ersten Festlegungsabschnitts (104) an eine erste Zargenfalzfläche (120) und/oder eine zweite Zargenfalzfläche (122) eines Zargenfalzes (124) eines ersten Zargenschenkels (126) der Zarge (102); und/oder
der zweite Festlegungsabschnitt (106) auch eine erste Ansatzfläche (116) und/oder eine zweite Ansatzfläche (118) aufweist zum Ansetzen des zweiten Festlegungsabschnitts (106) an eine erste Zargenfalzfläche (120) und/oder eine zweite Zargenfalzfläche (122) eines Zargenfalzes (128) eines zweiten Zargenschenkels (130) der Zarge (102).

3. Vorrichtung (100) nach Anspruch 2, **dadurch gekennzeichnet, dass** das erste Eingriffselement (108) einen ersten Eingriffsvorsprung (132) aufweist, der ausgehend von der ersten Ansatzfläche (116) des ersten Festlegungsabschnitts (104) entlang einer ersten Ebene (134) vorspringt, die vorzugsweise senkrecht zu dieser ersten Ansatzfläche (116) ausgerichtet ist; und/oder wobei
das zweite Eingriffselement (112) einen zweiten Eingriffsvorsprung (136) aufweist, der aus der ersten Ansatzfläche (116) des zweiten Festlegungsabschnitts (106) entlang einer zweiten Ebene (138) vorspringt, die vorzugsweise senkrecht zu dieser ersten Ansatzfläche (116) ausgerichtet ist.

4. Vorrichtung (100) nach einem der vorhergehenden Ansprüche, **dadurch gekennzeichnet, dass** der erste Festlegungsabschnitt (104) mehrere Festlegungselementaufnahmen (140) zur Aufnahme jeweils eines Festlegungselements (142) aufweist zur Festlegung des ersten Festlegungsabschnittes (104) an dem ersten Zargenschenkel (126); und/oder wobei der zweite Festlegungsabschnitt (106) auch mehrere Festlegungselementaufnahmen (140) aufweist zur Aufnahme jeweils eines Festlegungselements (142) zur Festlegung des zweiten Festlegungsabschnittes (106) an dem zweiten Zargenschenkel (130), wobei
insbesondere vorgesehen ist, dass die Festlegungselementaufnahmen (140) des ersten Festlegungsabschnitts (104) jeweils eine Aufnahmehülse (144) aufweisend eine Aufnahmeöffnung (146) umfassen, die vorzugsweise einen Öffnungsabschnitt einer Aufnahmedurchgangsöffnung (148) durch den ersten Festlegungsabschnitt (104) bildet; und/oder
wobei insbesondere vorgesehen ist, dass die Festlegungselementaufnahmen (140) des zweiten Festlegungsabschnitts (106) jeweils eine Aufnahmehülse (144) aufweisend eine Aufnahmeöffnung (146) umfassen, die vorzugsweise einen Öffnungsabschnitt einer Aufnahmedurchgangsöffnung (148) durch den zweiten Festlegungsabschnitt (106) bildet.

5. Vorrichtung (100) nach Anspruch 4, **dadurch gekennzeichnet, dass** eine Mittelachse (M) der jeweiligen Aufnahmeöffnung (146) des ersten Festlegungsabschnitts (104) jeweils mit einer Flächennormalen (F) der ersten Ansatzfläche (116) des ersten Festlegungsabschnitts (104) einen Winkel (α); insbesondere zwischen ca. 5° und ca. 15°, vorzugsweise zwischen ca. 7° und ca. 13°, besonders bevorzugt zwischen ca. 9° und ca. 11°, einschließt; und/oder
eine Mittelachse (M) der jeweiligen Aufnahmeöffnung (146) des zweiten Festlegungsabschnitts (106) mit einer Flächennormalen (F) der ersten Ansatzfläche (116) des zweiten Festlegungsabschnitts (106) einen Winkel (α), insbesondere zwischen ca. 5° und ca. 15°, vorzugsweise zwischen ca. 7° und ca. 13°, besonders bevorzugt zwischen ca. 9° und ca. 11°, einschließt.

6. Vorrichtung (100) nach einem der vorhergehenden Ansprüche, **dadurch gekennzeichnet, dass** die Vorrichtung (100) ein erstes Vorrichtungselement (150) und ein zweites Vorrichtungselement (152) aufweist, wobei das erste Vorrichtungselement (150) den ersten Festlegungsabschnitt (104) aufweist zum lösbaren Festlegen des ersten Vorrichtungselements (150) an der Zarge (102); und wobei
das zweite Vorrichtungselement (152) den zweiten Festlegungsabschnitt (106) aufweist zum lösbaren Festlegen des zweiten Vorrichtungselements (152) an der Zarge (102), wobei
insbesondere vorgesehen ist, dass das erste Vorrichtungselement (150) eine erste Klappeinheit (154) umfasst und das zweite Vorrichtungselement (152) eine zweite Klappeinheit (156) umfasst zum Zusammenklappen des ersten Vorrichtungselements (150) und des zweiten Vorrichtungselements (152) von einer aufgeklappten Position in eine zusammengeklappte Position oder zum Aufklappen des ersten Vorrichtungselements (150) und des zweiten Vorrichtungselements (152) von einer zusammengeklappten Position in eine aufgeklappte Position.

7. Vorrichtung (100) nach Anspruch 6, **dadurch gekennzeichnet, dass** die erste Klappeinheit (154) ein erstes Klappdrehgelenk (158) aufweist, das einen, vorzugsweise per Handrad (160), manuell betätigbaren Klemmmechanismus (162) aufweist zum Verklemmen des ersten Vorrichtungselements (150) in der aufgeklappten Position und in der zusammengeklappten Position und/oder wobei die zweite Klappeinheit (156) ein zweites Klappdrehgelenk (164) aufweist, das auch einen, vorzugsweise per Handrad (160), manuell betätigbaren Klemmmechanismus (162) aufweist zum Verklemmen des zweiten Vorrichtungselements (152) in der aufgeklappten Position und in der zusammengeklappten Position.

8. Vorrichtung (100) nach Anspruch 6 oder Anspruch 7, **dadurch gekennzeichnet, dass** das erste Vorrichtungselement (150) einen ersten Verriegelungsmechanismus (166) aufweist zur Verriegelung des ersten Vorrichtungselements (150) in der aufgeklappten Position; und/oder
das zweite Vorrichtungselement (152) einen zweiten Verriegelungsmechanismus (168) aufweist zur Verriegelung des zweiten Vorrichtungselements (152) in der aufgeklappten Position.

9. Vorrichtung (100) nach einem der Ansprüche 6 bis 8, **dadurch gekennzeichnet, dass** an dem ersten Vorrichtungselement (150) mindestens ein Seitenstützelement (170, 172) mittels eines Drehgelenks (174) festgelegt ist, wobei das mindestens eine Seitenstützelement (170, 172) eine Seitenstützfläche (176) aufweist zum seitlichen Abstützen eines ersten Futterbretts (178) der Zarge (102); und/oder wobei an dem zweiten Vorrichtungselement (152) auch mindestens ein Seitenstützelement (180, 182) mittels eines Drehgelenks (174) festgelegt ist, wobei dieses mindestens eine Seitenstützelement (180, 182) eine Seitenstützfläche (176) aufweist zum seitlichen Abstützen eines zweiten Futterbretts (184) der Zarge (102), wobei insbesondere vorgesehen ist, dass das mindestens eine Seitenstützelement (170, 172) des ersten Vorrichtungselements (150) eine Aufnahmenut (186) aufweist, in die ein elastischer Seitenstützstreifen (188) lösbar festgelegt ist zur Ausbildung der Seitenstützfläche (176) im festgelegten Zustand; und/oder wobei insbesondere vorgesehen ist, dass das mindestens eine Seitenstützelement (180, 182) des zweiten Vorrichtungselements (152) eine Aufnahmenut (186) aufweist, in welche ein elastischer Seitenstützstreifen (188) lösbar festgelegt ist zur Ausbildung der Seitenstützfläche (176) im festgelegten Zustand.

10. Vorrichtung (100) nach einem der Ansprüche 6 bis 9, **dadurch gekennzeichnet, dass** das erste Vorrichtungselement (150) und das zweite Vorrichtungselement (152) mittels eines Teleskopmechanismus (190) gekoppelt sind zur kontinuierlichen und/oder gestuften Verstellung eines Abstandes (A) des ersten Vorrichtungselements (150) zu dem zweiten Vorrichtungselement (152) entlang einer Querachse (Q), die senkrecht zu einer jeweiligen Haupterstreckungsachse (H1, H2) des ersten Vorrichtungselements (150) und des zweiten Vorrichtungselements (152) ausgerichtet ist, zur Anpassung an verschiedene Zargenfalzmaße der Zarge (102), wobei
insbesondere vorgesehen ist, dass der Teleskopmechanismus (190) eine erste Teleskopeinrichtung (192) umfasst, die zwei Festlegungsendbereiche (194, 196) aufweist zum Festlegen der ersten Teleskopeinrichtung (192) an dem ersten Vorrichtungselement (150) und an dem zweiten Vorrichtungselement, (152) wobei die erste Teleskopeinrichtung (192) einen ersten Axialanschlag (198) und einen zweiten Axialanschlag (200) aufweist zur Begrenzung eines minimalen Abstandes (A) und eines maximalen Abstandes (A) des ersten Vorrichtungselements (150) zu dem zweiten Vorrichtungselement (152) entlang der Querachse (Q); und/oder wobei insbesondere vorgesehen ist, dass der Teleskopmechanismus (190) eine zweite Teleskopeinrichtung (202) umfasst, die auch zwei Festlegungsendbereiche (194, 196) aufweist zum Festlegen der zweiten Teleskopeinrichtung (202) an dem ersten Vorrichtungselement (150) und an dem zweiten Vorrichtungselement (152), wobei die zweite Teleskopeinrichtung (202) auch einen ersten Axialanschlag (198) und einen zweiten Axialanschlag (200) aufweist zur Begrenzung eines minimalen Abstandes (A) und eines maximalen Abstandes (A) des ersten Vorrichtungselements (150) zu dem zweiten Vorrichtungselement (152) entlang der Querachse (Q).

11. Vorrichtung (100) nach einem der vorhergehenden Ansprüche, **dadurch gekennzeichnet, dass** die Vorrichtung (100) mehrere Strangpressprofile, vorzugsweise Aluminiumstrangpressprofile, umfasst.

12. Vorrichtung (100) nach Anspruch 11, **dadurch gekennzeichnet, dass** das erste Vorrichtungselement (150) aus einem ersten Strangpressprofil, vorzugsweise Aluminiumstrangpressprofil, aufgebaut ist, das einen rechteckigen, vorzugsweise außenumfänglich geschlossenen, Hohlquerschnitt (204) aufweist, der vorzugsweise in eine Festlegungsabschnittkammer (206) zur Ausbildung des ersten Festlegungsabschnitts (104), eine Mittelkammer (208) zur Ausbildung eines Mittelabschnitts (210) und/oder eine Profilversteifungskammer (212) zur Ausbildung eines zusätzlichen Profilversteifungsabschnittes (214) aufweist; und/oder wobei das zweite Vorrichtungselement (152) aus einem zweiten Strangpressprofil, vorzugsweise Aluminiumstrangpressprofil, aufgebaut ist, das einen rechteckigen, vorzugsweise außenumfänglich geschlossenen, Hohlquerschnitt (204) aufweist, der vorzugsweise in eine Festlegungsabschnittkammer (206) zur Ausbildung des zweiten Festlegungsabschnitts (106), eine Mittelkammer (208) zur Ausbildung eines Mittelabschnitts (210) und/oder eine Profilversteifungskammer (212) zur Ausbildung eines zusätzlichen Profilversteifungsabschnittes (214) aufweist, wobei insbesondere vorgesehen ist, dass die Festlegungsabschnittkammer (206) und/oder die Profilversteifungskammer (212) des Hohlquerschnitts (204) des ersten Strangpressprofils jeweils eine Rippenstruktur (216, 218) mit mehreren Versteifungsrippen (220) aufweisen/aufweist; und/oder wobei insbesondere vorgesehen ist, dass die Festlegungsabschnittkammer (206) und/oder die Profilversteifungskammer (212) des Hohlquerschnitts (204) des zweiten Strangpressprofils jeweils eine Rippenstruktur (216, 218) mit mehreren Versteifungsrippen (220) aufweisen/aufweist.

13. Vorrichtung (100) nach einem der Ansprüche 10 bis 12, **dadurch gekennzeichnet, dass** die erste Teleskopeinrichtung (192) eine äußere Teleskopschiene (222) und eine innere Teleskopschiene (224) umfasst, die im montierten Zustand in der äußeren Teleskopschiene (222) linear verschiebbar aufgenommen ist, wobei die äußere Teleskopschiene (222) und die innere Teleskopschiene (224) jeweils aus einem Strangpressprofil, vorzugsweise Aluminiumstrangpressprofil, aufgebaut sind, wobei die äußere Teleskopschiene (222) einen rechteckigen, vorzugsweise außenumfänglich geschlossenen, Hohlquerschnitt (226) aufweist, der vorzugsweise einen mittleren Querschnittsbereich (228) aufweist, in dem der Hohlquerschnitt (226) tailliert ausgeformt ist zur Definition eines ersten Führungsquerschnittbereichs (230), und/oder wobei die innere Teleskopschiene (224) einen rechteckigen, vorzugsweise außenumfänglich geschlossenen, Hohlquerschnitt (232) aufweist, der vorzugsweise einen mittleren Querschnittsbereich (234) aufweist, in dem der Hohlquerschnitt (232) tailliert ausgeformt ist zur Definition eines zweiten Führungsquerschnittbereichs (236), und/oder wobei
die zweite Teleskopeinrichtung (202) gleich wie die erste Teleskopeinrichtung (192) aufgebaut ist.

14. Vorrichtung (100) nach Anspruch 13, **dadurch gekennzeichnet, dass** im montierten Zustand der erste Führungsquerschnittbereich (230) des Hohlquerschnitts (226) der äußeren Teleskopschiene (222) in den zweiten Führungsquerschnittbereich (236) des Hohlquerschnitts (232) der inneren Teleskopschiene (224) eingreift zur zumindest bereichsweisen linearen Führung der inneren Teleskopschiene (224) in der äußeren Teleskopschiene (222).

15. Verfahren zum Montieren und/oder Festlegen einer Vorrichtung (100) an eine Zarge (102), wobei die Vorrichtung (100) zum Montieren und/oder Positionieren der Zarge (102) in einer Wandöffnung und/oder einer Maueröffnung konfiguriert ist, umfassend folgende Schritte:
- Bereitstellen der Vorrichtung (100), die einen ersten Festlegungsabschnitt (104) und einen zweiten Festlegungsabschnitt (106) aufweist;
- Ansetzen der Vorrichtung (100) an einen Zargenfalz (124) eines ersten Zargenschenkels (126) der Zarge (102) und an einen Zargenfalz (128) eines zweiten Zargenschenkels (130) der Zarge (102) an einer Ansetzposition, so dass die Vorrichtung (100) mittels eines ersten Eingriffselements (108), das an dem ersten Festlegungsabschnitt (104) positioniert ist, in einen ersten Nutabschnitt (110) des Zargenfalzes (124) des ersten Zargenschenkels (126) eingreift und mittels eines zweiten Eingriffselements (112), das an dem zweiten Festlegungsabschnitt (106) positioniert ist, in einen zweiten Nutabschnitt (114) des Zargenfalzes (128) des zweiten Zargenschenkels (130) eingreift;
- Verschieben der Vorrichtung (100) von der Ansetzposition an eine Festlegungsposition längs entlang des Zargenfalzes (124) des ersten Zargenschenkels (126) und längs entlang des Zargenfalzes (128) des zweiten Zargenschenkels (130); und
- lösbares Festlegen der Vorrichtung (100) an den Zargenfalz (124) des ersten Zargenschenkels (126) mittels des ersten Festlegungsabschnitts (104) und an den Zargenfalz (128) des zweiten Zargenschenkels (130) mittels des zweiten Festlegungsabschnittes (106) an der Festlegungsposition.
